# EUROPÄISCHE PATENTSCHRIFT

(11) **EP 2 936 936 B1**
(45) Veröffentlichungstag und Bekanntmachung des Hinweises auf die Patenterteilung: **12.08.2020**
(21) Anmeldenummer: 13831887.8
(22) Anmeldetag: 20.12.2013
(51) Int. Cl.: H05B 47/185, H05B 45/50, H05B 45/37, H05B 45/14, H05B 45/10

(54) **ERFASSUNG EINES LED-MODULS**
DETECTION OF AN LED MODULE
DÉTECTION POUR UN MODULE DE DEL

(30) Priorität: 21.12.2012 DE 102012224141; 28.11.2013 AT 3982013 U
(43) Veröffentlichungstag der Anmeldung: 28.10.2015
(73) Patentinhaber: Tridonic GmbH & Co. KG, 6851 Dornbirn (AT)
(72) Erfinder: DÜNSER, Mathias, 6700 Bludenz (AT); FINK, Jürgen, 6900 Bregenz (AT); ONDRISEK, Thomas, A-1230 Wien (AT); MÜNDLE, Klaus, A-6800 Feldkirch (AT); MARENT, Günter, A-6780 Bartholomäberg (AT); MITTERBACHER, Andre, A-6850 Dornbirn (AT)
(74) Vertreter: Rupp, Christian
(86) Internationale Anmeldenummer: PCT/AT2013/000212
(87) Internationale Veröffentlichungsnummer: WO 2014/094016

(56) Entgegenhaltungen:
- EP-A1- 1 517 588
- EP-A2- 1 244 334
- WO-A1-2010/092504
- WO-A1-2013/159132
- DE-A1-102008 039 530
- DE-A1-102012 008 499

## Beschreibung

Die vorliegende Erfindung betrifft ein LED-Modul, einen LED-Konverter und Verfahren, die es ermöglichen, Betriebsparameter des LED-Moduls an den LED-Konverter ohne eine spezifische Kommunikationsleitung zwischen LED-Modul und LED-Konverter zu übermitteln.

Aus dem Stand der Technik sind bereits mehrere Ansätze bekannt, um einem LED-Konverter Betriebsparameter für ein angeschlossenes LED-Modul vorzugeben. Dies ist zum Beispiel deshalb notwendig, da für verschiedene LED-Module unterschiedliche Durchlassströme notwendig sind, um die LED-Strecken der LED-Module zum Leuchten zu bringen. Betriebsparameter sind zum Beispiel ein benötigter Durchlassstrom oder eine anzulegende Soll- oder Durchlassspannung.

Ein aus dem Stand der Technik bekannter Ansatz ist, am LED-Konverter über Dip-Schalter oder Widerstände die einzustellenden Betriebsparameter für das angeschlossene LED-Modul einzustellen. Dafür ist allerdings eine Interaktion mit dem LED-Konverter nötig.

In einem anderen Ansatz werden Konfigurationswiderstände auf dem LED-Modul verwendet, um dem LED-Konverter die benötigten Betriebsparameter vorzugeben. Dazu sind allerdings einerseits zusätzliche Anschlüsse nötig, andererseits ist wiederum eine Interaktion erforderlich.

Es ist auch bekannt, dem LED-Konverter über einen separaten digitalen Signalkanal die notwendigen Betriebsparameter zu übermitteln. Allerdings müssen dafür zusätzliche Komponenten verbaut werden und es ist wiederum eine Interaktion nötig.

Schließlich ist es auch bekannt, dem LED Modul beispielsweise ein EPROM zuzuordnen, aus dem der LED-Konverter Informationen hinsichtlich der am LED-Modul einzustellenden Betriebsparameter ermitteln kann.

Die aus dem Stand der Technik bekannten Ansätze erfordern aber alle entweder eine Interaktion mit dem LED-Konverter oder dem LED-Modul, oder erfordern zusätzliche Anschlüsse oder Komponenten. Dadurch erhöhen sich die Kosten des LED-Moduls und/oder des LED-Konverters. Zudem wird mehr Platz für die Komponenten benötigt, was eine kompaktere Bauweise verhindert.

Die internationale Anmeldung WO 201 0/092504 A1 zeigt einen Treiber für ein Beleuchtungssystem, der Stromversorgungsanschlüsse und eine Detektorschaltung aufweist. Die Stromversorgungsanschlüsse sind zum Zuführen von elektrischer Energie von dem Treiber zu dem Beleuchtungssystem eingerichtet. Die Detektorschaltung ist für Erfassen von Informationen des Beleuchtungssystems über die Versorgungsanschlüsse mittels Erfassen einer elektrischen Belastung der Anschlüsse durch das Beleuchtungssystem und Bestimmen eines Betriebszustands des Beleuchtungssystems ausgelegt. Der Treiber ist weiterhin eingerichtet, die zugeführte Energie in Abhängigkeit von dem bestimmten Betriebszustand zu steuern.

Die europäische Patentanmeldung EP 1 517 588 A1 zeigt ein Beleuchtungsverfahren, das in der Lage ist, einzelne lichtemittierende Vorrichtungen in einem mit einer Stromversorgung verbundenen Scheinwerfer mit jeweils einem Nennstrom unabhängig von der Spezifikation des Scheinwerfers unter Verwendung einer Stromversorgung mit einer identischen Spezifikation und einer für das Beleuchtungsverfahren verwendeten Beleuchtungsvorrichtung. Die Beleuchtungsvorrichtung umfasst Scheinwerfer, die jeweils eine oder mehrere lichtemittierende Vorrichtungen aufweisen, die in einem beliebigen Muster angeordnet sind und einen Beleuchtungsschaltkreis umfassen. Der Beleuchtungsschaltkreis liefert einen Strom an die lichtemittierenden Vorrichtungen, wenn eine Spannung gleich oder geringer als eine untere Grenzspannung VLmin ist, die durch die Anordnung der lichtemittierenden Vorrichtungen bestimmt wird. Eine Identifizierungsschaltung gibt ein Stromidentifikationssignal in Übereinstimmung mit einem geeigneten Strom für die Beleuchtungsschaltung bei Anlegen der Spannung aus, wenn die Spannung niedriger ist als die untere Grenzspannung ist.

Die Stromversorgung umfasst eine Betriebsstromversorgung, die eine Spannung bei oder über der unteren Grenzspannung für die Beleuchtung anlegt, eine Kennungsstromversorgung, die eine Kennspannung bei oder unter der unteren Grenzspannung zum Beleuchten bereitstellt, eine Stromeinstelleinrichtung, die einen geeigneten, dem Beleuchtungsschaltkreis zuzuführenden Strom einstellt, basierend auf dem von der Identifikationsschaltung ausgegebenen Stromidentifikationssignal und eine Beleuchtungsstromsteuerschaltung, die den in der Lichtschaltung fließenden Strom in einem Beleuchtungszustand der lichtemittierenden Vorrichtungen auf einem geeigneten Strom gemäß dem Stromeinstellsignal hält.

Die Offenlegungsschrift EP 1 244 334 A2 offenbart eine Schaltungsanordnung mit einer Leuchte und zwei Anschlussleitungen, wobei eine Lichtquelle der Leuchte mindestens eine LED aufweist. Eine einstellbare Stromquelle ist zur Bereitstellung einer Stromversorgung über die Anschlussleitungen ausgelegt. Die Schaltungsanordnung zeichnet sich durch ein parallel zur LED-Lichtquelle in dem Stromkreis angeordnetes Kodierelement aus, dessen Kodierung den Nennstrom der Lichtquelle bezeichnet. Eine außerhalb der Leuchte angeordnete Auswerteschaltung ist mit mindestens einer der Anschlussleitungen der Leuchte verbunden. Die Auswerteschaltung wertet die Kodierung des Kodierelements aus. Anhand der ermittelten Kodierung wird die einstellbare Stromquelle auf den Nennstrom der Lichtquelle eingestellt.

Die Aufgabe der vorliegenden Erfindung ist es, den bekannten Stand der Technik zu verbessern, besonders hinsichtlich der oben genannten Nachteile. Insbesondere ist es Aufgabe der vorliegenden Erfindung, einem LED-Konverter Informationen bspw. hinsichtlich Betriebsparameter eines LED-Moduls zu übermitteln (zurückzumelden), ohne dass zusätzliche Bauteile oder Anschlüsse, oder eine Interaktion notwendig sind. Es ist also Aufgabe der vorliegenden Erfindung, ein LED-Modul und einen LED-Konverter kostengünstiger herzustellen und kompakter zu bauen.

Die Aufgaben der vorliegenden Erfindung werden von den Merkmalen der unabhängigen Ansprüche gelöst. Die abhängigen Ansprüche bilden den Kerngedanken der Erfindung vorteilhaft weiter.

Die Erfindung betrifft ein System, bei durch eine erzeugte Last oder Laständerungen des LED-Moduls Informationen an den LED-Konverter übermittelt werden können. Beispielsweise können gemäß der vorliegenden Erfindung in einer vorzugsweise zeitlich begrenzten Startphase Informationen an den LED-Konverter durch eine erzeugte Last oder Laständerungen des LED-Moduls übermittelt werden. Alternativ oder zusätzlich können gemäß der vorliegenden Erfindung mittels einer bidirektionalen Kommunikation Informationen zwischen dem LED-Konverter und dem LED-Modul ausgetauscht werden, wobei vorzugsweise die Kommunikation von dem LED-Modul durch eine erzeugte Last oder Laständerungen des LED-Moduls übermittelt werden.

Die vorliegende Erfindung nützt die Tatsache aus, dass zum Betreiben eines LED-Moduls, insbesondere um eine LED-Strecke des LED-Moduls zum Leuchten zu bringen, eine bestimmte Durchlassspannung an der LED-Strecke, d.h. eine bestimmte Versorgungsspannung am LED-Modul notwendig ist. Unterhalb der Durchlassspannung sperrt die LED-Strecke. Die LED-Strecke ist also nicht leitend und stellt einen nahezu unendlichen Widerstand für den LED-Konverter dar. Erst an oder oberhalb der Durchlassspannung stellt die LED-Strecke eine Wirkleistungslast für den LED-Konverter dar. Eine Versorgungsspannung an einer LED-Strecke, die ungleich Null aber unterhalb der Durchlassspannung ist, definiert ein Spannungsfenster, bei dem die LED-Strecke noch nicht leitend ist. Dieses Spannungsfenster wird von der vorliegenden Erfindung verwendet, um durch eine erzeugte Last oder Laständerungen des LED-Moduls Informationen an den LED-Konverter zu übermitteln.

In einem Aspekt betrifft die vorliegende Erfindung ein LED-Modul, das aufweist: Anschlüsse für einen das LED-Modul mit einer Versorgungsspannung versorgenden LED-Konverter, weitere Anschlüsse für eine LED-Strecke, eine Schaltung, die aktivierbar ist, wenn an den Anschlüssen ein vorgegebener konstanter Strom, der kleiner als der Nennstrom der LED-Strecke ist, oder eine vorgegebene konstante Spannung, die kleiner als die Durchlassspannung der LED-Strecke ist, an das LED-Modul angelegt wird, wobei mit dem Analgen des vorgegebenen konstanten Stroms oder der konstanten Spannung eine Startphase beginnt.

Dabei ist die Schaltung ausgebildet, bei einer Aktivierung eine stromveränderliche Wirkleistungslast darzustellen, die eine wiederholte Änderung der Leistungsaufnahme des LED-Moduls gemäß wenigstens einem vorgegebenen Protokoll bewirkt. Die Schaltung ist deaktivierbar und bei einer Deaktivierung dazu ausgebildet, keine Wirkleistungslast darzustellen. Die Schaltung zeichnet sich dabei dadurch aus, dass die Schaltung ferner Mittel aufweist, um sich nach Ablauf einer vorgegebenen Zeitspanne ab Beginn der Startphase automatisch selbst zu deaktivieren.

Es wird in einer zeitlich begrenzten Startphase eine Schaltung, die dazu ausgebildet ist, eine Wirkleistungslast darzustellen, aktiviert werden. Nach Ablauf der zeitlich begrenzten Startphase kann die Schaltung dazu ausgebildet sein, keine Last darzustellen. Die Last für die zeitlich begrenzten Startphase bewirkt eine Leistungsaufnahme des LED-Moduls.

Die Erfindung betrifft auch ein LED-Modul, das Anschlüsse für eine LED-Strecke aufweist, sowie eine Schaltung, die dazu ausgebildet ist, eine Wirkleistungslast darzustellen, wenn in einer Startphase ein konstanter Strom oder eine konstante Spannung an dem LED-Modul angelegt wird, und die dazu ausgebildet ist, keine Last darzustellen, wenn die Startphase abgelaufen ist, wobei die Schaltung dazu ausgelegt ist, eine stromveränderliche Last darzustellen, die eine Änderung der Leistungsaufnahme des LED-Moduls gemäß wenigstens einem vorgegebenen Protokoll bewirkt.

Beispielsweise betrifft die vorliegende Erfindung ein LED-Modul, das aufweist: Anschlüsse für eine LED-Strecke, eine Schaltung, die dazu ausgebildet ist, eine Wirkleistungslast darzustellen, wenn ein erster Versorgungsstrom ungleich Null dem LED-Modul zugeführt wird, und die dazu ausgebildet ist, keine Last darzustellen, wenn ein zweiter Versorgungsstrom ungleich dem ersten Versorgungsstrom dem LED-Modul zugeführt wird oder wenn eine zeitlich begrenzte Startphase abgelaufen ist. Die Last für das Spannungsfenster (Auslesefenster), in dem die LED-Strecke nichtleitend ist, bewirkt eine Leistungsaufnahme des LED-Moduls.

Diese Leistungsaufnahme kann ein LED-Konverter erkennen und kann basierend auf der erkannten Leistungsaufnahme Parameter des LED-Moduls ermitteln. Der LED-Konverter kann beispielsweise basierend auf abgelegten Tabellen von der erkannten Leistungsaufnahme auf einzustellende Betriebs- und/oder Wartungsparameter des LED-Moduls schließen.

Gemäß der Erfindung ist die Schaltung dazu ausgebildet, jedes Mal aktiviert zu sein, wenn eine Versorgungsspannung an das LED-Modul angelegt wird. Ferner ist die Schaltung dazu ausgelegt, sich automatisch selbst zu deaktivieren, wenn eine zeitlich begrenzte Startphase abgelaufen bzw. beendet ist. Somit ist im dauerhaften Leuchtbetrieb der LED-Strecke keine Verlustleistung vorhanden. Um die Schaltung zu betätigen, sind keine zusätzlichen Anschlüsse nötig. Die Schaltung ist in dem LED-Modul integriert und muss nicht als separate Komponente bereitgestellt werden.

Die Schaltung funktioniert automatisch nach Anlegen einer Versorgungsspannung, also einer Startphase, es muss deshalb keine zusätzliche Interaktion durchgeführt werden.

Gemäß der Erfindung ist die Schaltung dazu ausgebildet, jedes Mal aktiviert zu sein, wenn eine Versorgungsspannung zwischen Null und der Durchlassspannung der LED-Strecke an das LED-Modul angelegt wird. Ferner ist die Schaltung dazu ausgelegt, sich automatisch selbst zu deaktivieren, wenn die angelegte Versorgungsspannung die Durchlassspannung der angeschlossenen LED-Strecke erreicht bzw. überschreitet. Somit ist im Leuchtbetrieb der LED-Strecke keine Verlustleistung vorhanden. Um die Schaltung zu betätigen, sind keine zusätzlichen Anschlüsse nötig. Die Schaltung ist in dem LED-Modul integriert und muss nicht als separate Komponente bereitgestellt werden. Die Schaltung funktioniert automatisch gemäß der angelegten Versorgungsspannung, es muss deshalb keine zusätzliche Interaktion durchgeführt werden.

Alternativ zu dem Anlegen einer Versorgungsspannung mit einem Wert zwischen Null und der Durchlassspannung der LED-Strecke kann zum Aktivieren der Schaltung auch ein vorgegebener Versorgungsstrom in die LED-Strecke eingespeist werden, um die Schaltung auf der LED-Strecke zu aktivieren. Beispielsweise kann der LED-Konverter den nominell minimalen Ausgangsstrom gemäß seiner Spezifikation ausgeben oder einen niedrigen minimalen Stromwert, bei dem gesichert ist, dass das LED-Modul nicht überlastet wird. In diesem Fall ist die Schaltung dazu ausgelegt, sich automatisch selbst zu deaktivieren, beispielsweise wenn der eingespeiste Versorgungsstrom den Nennstrom der angeschlossenen LED-Strecke erreicht bzw. überschreitet oder wenn eine zeitlich begrenzte Startphase abgelaufen ist.

Vorzugsweise ist die Schaltung dazu ausgebildet, eine stromkonstante oder leistungskonstante Last darzustellen, die eine konstante Stromaufnahme oder eine konstante Leistungsaufnahme des LED-Moduls bewirkt.

Die Schaltung ist also eine selektiv im Auslesefenster der Versorgungsspannung aktivierbare konstante Last. Eine solche Schaltung ermöglicht eine besonders einfache Ausführung der vorliegenden Erfindung.

Erfindungsgemäß ist die Schaltung dazu ausgelegt, eine stromveränderliche Last darzustellen, die eine Änderung der Leistungsaufnahme des LED-Moduls gemäß wenigstens einem vorgegebenen Protokoll bewirkt.

Durch eine veränderliche Leistungsaufnahme, d.h. eine Laständerung des LED-Moduls im Auslesefenster, können komplexere Informationen dargestellt werden.

Vorzugsweise ist die Schaltung dazu ausgelegt, wenigstens einen Betriebs- und/oder Wartungsparameter des LED-Moduls durch die Änderung der Leistungsaufnahme gemäß dem wenigstens einen vorgegebenen Protokoll zu kodieren.

Die Schaltung auf dem LED-Modul ist so ausgebildet, dass sie nur in einer zeitlich begrenzten Startphase des LED-Moduls aktiviert ist.

Ein LED-Konverter kann die Änderung der Leistungsaufnahme des LED-Moduls erfassen und gemäß dem wenigstens einen Protokoll, das beispielsweise im LED-Konverter abgelegt ist, dekodieren. Somit wird ohne zusätzliche Leitungen oder Pins einen Kommunikationspfad von dem LED-Modul zu dem LED-Konverter ermöglicht. Betriebsparameter des LED-Moduls können beispielsweise der Durchlassstrom einer LED-Strecke des LED-Moduls, die entsprechende Durchlassspannung der LED-Strecke, ein Sollstrom des LED-Moduls, oder ein Spektrum des von der LED-Strecke emittierten Lichts sein. Wartungsparameter können beispielsweise Alterungsparameter des LED-Moduls bzw. der LED- Strecke, eine Betriebszeitdauer des LED-Moduls, oder eine Temperatur am LED-Modul sein. Vorzugsweise gibt das wenigstens eine vorgegebene Protokoll eine Frequenz und/oder eine Amplitude und/oder ein Tastverhältnis der Änderung der Leistungsaufnahme des LED-Moduls vor.

Das wenigstens eine Protokoll kann also in vielfacher Weise kodiert sein, nämlich hinsichtlich einer Frequenz der Leistungsaufnahme, einer Amplitude, sowie einer Einschalttaktung. Dadurch können komplexe Informationen kodiert werden. Es können auch mehrere verschieden kodierte Protokolle verwendet werden.

Vorzugsweise ist die Schaltung derart ausgelegt, dass die Änderung der Leistungsaufnahme des LED-Moduls unabhängig von einem Wert einer ersten Versorgungsspannung ist.

Die Schaltung auf dem LED-Modul gibt also die Kodierungsparameter (z.B. Amplitude, Frequenz, Tastverhältnis der Laständerung) in dem Auslesefenster (d.h. Versorgungsspannung ungleich Null aber unterhalb der Durchlassspannung der LED-Strecke) von der Versorgungsspannung unabhängig wieder. Dadurch muss keine genaue, sondern lediglich eine konstante Spannungsvorgabe in diesem Auslesefenster der Versorgungsspannung eingestellt werden.

Alternativ ist die Schaltung derart ausgelegt, dass die Änderung der Leistungsaufnahme des LED-Moduls abhängig von einem Wert der ersten Versorgungsspannung gemäß einem von mehreren vorgegebenen Protokollen bewirkt wird.

Gemäß dieser Ausführungsform der Erfindung wird bei Anlegen einer Versorgungsspannung in dem Auslesefenster nicht wie oben beschrieben stets die gleiche Rückinformation an einen LED-Konverter übertragen, der an das LED-Modul angeschlossen ist. Vielmehr kann der Spannungsbereich der Versorgungsspannung, bei der eine angeschlossene LED-Strecke noch nicht leitend ist, in mehrere Unterbereiche der Versorgungsspannung unterteilt sein. Für jeden Unterbereich kann ein anderes vorgegebenes Protokoll gelten.

Das bedeutet, dass in jedem Unterbereich eine andersartige Änderung der Leistungsaufnahme erfolgen kann (d.h. unterschiedlich in der Frequenz der Leistungsaufnahmeänderung, der Amplitude der Leistungsaufnahmeänderung oder dem Tastverhältnis je nach angelegter Versorgungsspannung). Dadurch können unterschiedliche Informationen an den LED-Konverter zurückübermittelt werden. Dabei sind auch komplexere Protokolle denkbar, die zum Beispiel die Modulation der Versorgungsspannung, ein selektives Ein- und Ausschalten der Versorgungsspannung zwischen Null und einer Spannung im Auslesefenster etc. umfassen. Um den Bereich der Informationsübertragung noch weiter zu unterteilen, sind auch Frequenzmodulationen, Amplitudenmodulationen oder PWM der Versorgungsspannung denkbar.

Vorzugsweise umfasst die Schaltung eine Timer-Schaltung, die dazu ausgelegt ist, eine Frequenz der Änderung der Leistungsaufnahme des LED-Moduls vorzugeben. Die Timer-Schaltung gibt also die Frequenz der Laständerung des LED-Moduls vor.

Vorzugsweise ist die Schaltung in ein Halbleitermaterial des LED-Moduls integriert. Dadurch kann die Schaltung besonders platzsparend und kostengünstig ausgebildet werden.

Vorteilhafterweise ist auf dem LED-Modul wenigstens ein Sensor vorgesehen, der dazu ausgelegt ist einen elektrischen Parameter der Schaltung zu beeinflussen. Der LED-Konverter kann in einem Betriebsmodus, wenn die LED-Strecke nicht aktiv ist, den Sensor versorgen, indem der LED-Konverter eine verringerte Versorgungsspannung an das LED-Modul abgibt. Der wenigstens eine Sensor kann z.B. ein Sensor oder eine Kombination mehrerer Sensoren sein, die Lichtsensoren, Temperatursensoren, Farbsensoren, Anwesenheitssensoren etc. sein können. Der beeinflusste elektrische Parameter der Schaltung auf dem LED-Modul kann beispielsweise ein Widerstandswert oder eine Leitfähigkeit sein.

Vorzugsweise ist der wenigstens eine Sensor ein Lichtsensor mit lichtabhängigem Widerstand und ist der Lichtsensor so mit der Schaltung verbunden, dass eine Änderung des lichtabhängigen Widerstands den Lastwiderstand der Schaltung verändert.

Ein Lichtsensor mit lichtabhängigem Widerstand (d.h. ein "Light Dependent Resistor") ist einfach realisierbar. Eine Lichtleistung, die auf diesen Widerstand fällt, beeinflusst direkt dessen Widerstandswert und somit auch im Auslesefenster die Wirkleistungslast der Schaltung.

Gemäß einem zweiten Aspekt betrifft die vorliegende Erfindung ein System mit einem LED-Modul, wie oben beschrieben, und einem LED-Konverter.

Das System weist ein LED-Modul gemäß einer der vorstehenden Ausführungsformen mit einer LED-Strecke und einen LED-Konverter auf. Der LED-Konverter weist einen hochfrequent getakteten Wandler auf, vorzugsweise einen isolierten Sperrwandler. Der hochfrequent getaktete Wandler wird in einer zeitlich begrenzten Startphase als Konstantstromquelle betrieben. Der LED-Konverter ist dazu ausgelegt, während der Startphase das LED-Modul mit dem vorgegebenen konstanten Strom, der kleiner als der Nennstrom der LED-Strecke ist, oder der konstanten Spannung, die kleiner als die Durchlassspannung der LED-Strecke ist, zu versorgen. Der getaktete Wandler ist dazu ausgelegt, während der Startphase eine sich wiederholt ändernde Leistungsaufnahme des LED-Moduls auf der Primärseite eines Transformators des hochfrequent getakteten Wandlers zu erfassen, und basierend auf der erfassten Leistungsaufnahme wenigstens einen Betriebs- und/oder Wartungsparameter des LED-Moduls zu bestimmen.

Gemäß einer Ausführung des LED-Konverters für ein LED-Modul wie oben beschrieben, ist der LED-Konverter dazu ausgelegt , eine Leistungsaufnahme des LED-Moduls für eine an dem LED-Modul anliegende erste Versorgungsspannung, bei der eine an das LED-Modul angeschlossene LED-Strecke nichtleitend ist, zu erfassen und basierend auf der erfassten Leistungsaufnahme wenigstens einen Betriebs- und/oder Wartungsparameter des LED-Moduls zu bestimmen.

Durch die erfasste Leistungsaufnahme wird dem LED-Konverter die notwendige Information übertragen, um den Betriebs- und/oder Wartungsparameter zu bestimmen. Der LED-Konverter kann diese Parameter beispielsweise basierend auf einer oder mehrere abgelegter oder abgespeicherter Tabellen bestimmen, die beispielweise Betriebs- und/oder Wartungsparameter mit konstanten oder veränderlichen Leistungsaufnahmen innerhalb des Auslesefensters korrelieren.

Vorzugsweise ist der LED-Konverter dazu ausgelegt, den wenigstens einen bestimmten Betriebs- und/oder Wartungsparameter: zur Einstellung oder Regelung des Betriebs des LED-Moduls zu verwenden, in einem zugeordneten Speicher abzulegen, optisch und/oder akustisch anzuzeigen, und/oder über eine drahtlose oder drahtgebundene Schnittstelle, gegebenenfalls auf externe Abfrage hin, auszusenden.

Der LED-Konverter ist somit dazu geeignet, das LED-Modul umfassend zu steuern. Dazu sind zwischen dem LED-Modul und dem LED-Konverter kein separater Kommunikationspfad oder zusätzliche Leitungen bzw. Pins notwendig. Die Informationsübertragung, z.B. die Übertragung der Betriebs- und/oder Wartungsparameter, erfolgt über die sowieso vorhandenen Anschlüsse für die Versorgungsspannung.

Vorteilhafterweise ist der wenigstens eine Betriebs- und/oder Wartungsparameter ein Sollstrom durch eine an das LED-Modul angeschlossene LED-Strecke, ein Alterungsparameter, eine Betriebszeitdauer, und/oder ein Spektrum eines von der LED-Strecke emittierten Lichts.

Vorteilhafterweise ist der LED-Konverter dazu ausgelegt, das LED-Modul basierend auf den wenigsten einen bestimmten Betriebs- und/oder Wartungsparameter zu identifizieren.

Die Identifikation kann beispielsweise anhand einer oder mehrere abgelegter Tabellen durchgeführt werden. Hat der LED-Konverter das LED-Modul identifiziert, so können weitere Informationen in der einen oder den mehreren Tabellen abgelegt werden, die eine umfassende Steuerung des LED-Moduls erlauben. Insbesondere ein Durchlassstrom der LED-Strecke des LED-Moduls ist als abgelegte Information vorteilhaft.

Vorteilhafterweise ist der LED-Konverter dazu ausgelegt, durch Ändern der Versorgungsspannung des LED-Moduls, beispielsweise über eine Puls- oder Amplituden-Modulation der Versorgungsspannung, dem LED-Modul zu signalisieren, selektiv in einen Modus zur Änderung der Leistungsaufnahme des LED-Moduls (Laständerung) zu wechseln. Die Modulation der Versorgungsspannung kann dabei verschiedene Muster oder Werte einnehmen, wodurch eine gezielte Auswahl einzelner LED-Module ermöglicht werden kann, wenn ein LED-Konverter mehrere LED-Module versorgt. Das jeweils auf diese Weise ausgewählte LED-Modul kann dann selektiv in den Modus der Laständerung wechseln, um Informationen an den LED-Konverter zu übertragen. Die mehreren LED-Module können in einer Serienschaltung oder Parallelschaltung angeordnet sein. Der LED-Konverter kann dazu ausgelegt sein, durch Ändern der Versorgungsspannung, beispielsweise über eine Puls- oder Amplituden-Modulation der Versorgungsspannung, je nach dem jeweiligen Muster oder Wert verschiedene Arten von Informationen von dem oder den LED-Modulen abfragen. In dem LED-Modul können dafür verschiedene Tabellen zur Rückmeldung der verschiedenen Informationen abgelegt sein.

Beispielsweise ist der LED-Konverter dazu ausgelegt, durch Einstellen einer ersten Versorgungsspannung oder einer zweiten Versorgungsspannung für das LED-Modul, selektiv zwischen einem Modus zur Erfassung einer Leistungsaufnahme des LED-Moduls und einem Modus zum Leuchtbetrieb einer an das LED-Modul angeschlossenen LED-Strecke zu wechseln.

Die erste Versorgungsspannung ist dabei eine Spannung im Auslesefenster, das heißt eine Versorgungsspannung zwischen Null und einer Durchlassspannung, bei der die angeschlossene LED-Strecke noch nicht leitend ist. Die zweite Versorgungsspannung ist eine Spannung oberhalb der Durchlassspannung, bei der die angeschlossene LED-Strecke leitend ist, vorzugsweise leuchtet. Der LED-Konverter wird also automatisch basierend auf der eingestellten Versorgungsspannung in den entsprechenden Modus gesetzt. Eine Erfassung der Leistungsaufnahme findet nur in dem genannten Erfassungsmodus statt. Dadurch ist es möglich Erfassungsschaltungen des Konverters im Leuchtbetrieb abzuschalten und Energie einzusparen. Eine Interaktion mit dem LED-Konverter von außen ist nicht notwendig für den Wechsel des Modus.

Vorzugsweise ist der LED-Konverter dazu ausgelegt, eine Strommessung zur direkten Erfassung der Leistungsaufnahme des LED-Moduls durchzuführen.

Alternativ ist der LED-Konverter dazu ausgelegt, eine indirekte Erfassung der Leistungsaufnahme des LED-Moduls durchzuführen.
Vorzugsweise ist der LED-Konverter dazu ausgelegt, eine Änderung der Leistungsaufnahme des LED-Moduls durch eine Änderung eines Tastverhältnisses einer Taktung des LED-Konverters, beispielsweise eines Buck-Konverters (auch Tiefsetzsteller genannt) oder eines isolierten Sperrwandlers (Flyback Konverter) zu erfassen.

Je nach Steuerkonzept für ein LED-Modul kann der LED-Konverter auch eine Änderung des Peak-Stroms in dem LED-Konverter beispielsweise in einem isolierten Konverter, vorzugsweise einem isolierten Sperrwandlers, erfassen.

Vorteilhafterweise ist der LED-Konverter dazu ausgelegt, einen Kondensator über eine Last des LED-Moduls zu entladen, einen Entladestrom des Kondensators direkt, oder indirekt über eine Entladezeit zu bestimmen und den wenigstens eine Betriebs- und/oder Wartungsparameter des LED-Moduls basierend auf diesem Entladestrom zu bestimmen.

Insbesondere wird diese Ausführungsform des LED-Konverters bevorzugt für ein LED-Modul mit stromkonstanter Last im Bereich des Auslesefensters der Versorgungsspannung verwendet. Ein Kondensator im LED-Konverter wird dabei beispielsweise über eine konstante Stromsenke auf dem LED-Modul entladen, wobei der dabei fließende Entladestrom direkt oder indirekt über eine Entladerate (negative Steigung) der Spannung des Kondensators gemessen werden kann. Der direkt oder indirekt erfasste Entladestrom kann dann durch den LED-Konverter hinsichtlich des Betriebs- und/oder Wartungsparameters interpretiert werden. Die Information über den Betriebs- und/oder Wartungsparameter ist also in der Steigung der Spannung kodiert, die der LED-Konverter ausgibt, wenn der Kondensator entladen wird. Die Messung der Entladerate eliminiert die Abhängigkeit von der absoluten Versorgungsspannung. Ebenso denkbar ist auch eine Detektion des Entladestroms über die Entladedauer des Kondensators. Dazu kann dem LED-Konverter ferner noch die Information über die absolute Spannung zu Beginn und zum Ende der Messung, d.h. dem Entladen des Kondensators, vorliegen oder zurückgeführt werden.

Gemäß einer Ausführung der vorliegenden Erfindung ist das System eine LED-Leuchte aufweisend ein LED-Modul, wie oben beschrieben, und einen LED-Konverter, wie ebenso oben beschrieben.

Die vorliegende Erfindung betrifft ferner ein Verfahren zum Übermitteln von Informationen von einem LED-Modul an einen LED-Konverter. Der LED-Konverter weist einen hochfrequent getakteten Wandler auf, vorzugsweise einen isolierten Sperrwandler oder resonanten Halbbrückenwandler. Das LED-Modul zeigt Anschlüsse für den das LED-Modul versorgenden LED-Konverter. Der LED-Konverter versorgt das LED-Modul mit einem vorgegebenen konstanten Strom, der kleiner als der Nennstrom der LED-Strecke ist, oder einer vorgegebenen konstanten Spannung, die kleiner als die Durchlassspannung der LED-Strecke ist, Mit Anlegen des vorgegebenen konstanten Stroms oder der konstanten Spannung beginnt eine Startphase. Eine Schaltung des LED-Moduls, die ausgebildet ist eine Wirkleistungslast darzustellen, wird aktiviert, wenn der vorgegebene konstante Strom oder die vorgegebene konstante Spannung angelegt wird.

Die aktivierte Schaltung des LED-Moduls bewirkt eine wiederholte Änderung der Leistungsaufnahme des LED-Moduls gemäß wenigstens einem vorgegebenen Protokoll. Der LED-Konverter erfasst während der Startphase eine sich wiederholt ändernde Leistungsaufnahme des LED-Moduls. Die Schaltung des LED-Moduls ist deaktivierbar und die deaktivierte Schaltung stellt keine Wirkleistungslast dar. Die Schaltung zeichnet sich dadurch aus, dass die Schaltung sich nach Ablauf einer vorgegebenen Zeitspanne ab Beginn der Startphase automatisch selbst deaktiviert.

Eine Ausführung des Verfahrens umfasst Aktivieren der Schaltung, um eine Last, vorzugsweise eine Wirkleistungslast, darzustellen, wenn eine erste Versorgungsspannung ungleich Null an dem LED-Modul anliegt, bei der eine angeschlossene LED-Strecke nicht leitend ist, und Deaktivieren der Schaltung, um keine Last darzustellen, wenn eine zweite Versorgungsspannung ungleich Null an dem LED-Modul anliegt, bei der eine angeschlossene LED-Strecke leitend ist.

Eine Ausführung des Verfahrens betrifft auch ein Verfahren zum Bestimmen von Informationen bezüglich eines LED-Moduls an einem LED-Konverter, das umfasst: Erfassen einer Leistungsaufnahme des LED-Moduls für eine an dem LED-Modul anliegende erste Versorgungsspannung, bei der eine an das LED-Modul angeschlossene LED-Strecke nicht leitend ist, und bestimmen von wenigstens einem Betriebs- und/oder Wartungsparameter des LED-Moduls basierend auf der erfassten Leistungsaufnahme.

Eine Ausführung des Verfahrens betrifft weiterhin ein Verfahren zum Übermitteln von Informationen von einem LED-Modul an einen LED-Konverter aufweisend einen hochfrequent getakteten Wandler mit einem Transformator, das umfasst ein Aktivieren einer Schaltung zumindest während einer zeitlich begrenzten Startphase um eine Last, vorzugsweise eine Wirkleistungslast, darzustellen, und eine Erfassung einer Leistungsaufnahme des LED-Moduls auf der Primärseite des Transformators des hochfrequent getakteten Wandlers.

Die vorliegende Erfindung betrifft auch ein Verfahren zum Bestimmen von Informationen bezüglich eines LED-Moduls an einem LED-Konverter aufweisend einen hochfrequent getakteten Wandler mit einem Transformator, das umfasst ein Erfassen einer Leistungsaufnahme des LED-Moduls auf der Primärseite des Transformators des hochfrequent getakteten Wandlers, wobei eine Schaltung auf dem LED-Modul zumindest während einer Startphase eine modulierte Laständerung bewirkt, und Bestimmen von wenigstens einem Betriebs- und/oder Wartungsparameter des LED-Moduls basierend auf der erfassten Leistungsaufnahme.

Insgesamt ermöglicht die vorliegende Erfindung Informationen hinsichtlich an einem LED-Modul einzustellender Betriebs- und/oder Wartungsparameter, an einen LED-Konverter zu übermitteln. Dabei sind keine weiteren Anschlüsse oder Verbindung zwischen LED-Konverter und LED-Modul nötig. Es ist keine weitere Komponente außer eine, vorteilhafterweise in ein Halbleitermaterial des LED-Moduls integrierte, Lastmodulationsschaltung nötig. Es muss keine zusätzliche Interaktion mit LED-Modul oder dem LED-Konverter für die Übertragung der Information durchgeführt werden. Die vorliegende Erfindung ermöglicht also eine einfachere Steuerung eines LED-Moduls, sowie eine kostengünstigere und kompaktere Herstellung von LED-Modul und/oder LED-Konverter.

Die vorliegende Erfindung betrifft auch ein Verfahren zum Bestimmen von Informationen bezüglich eines LED-Moduls an einem LED-Konverter, das umfasst: Erfassen einer Leistungsaufnahme des LED-Moduls, wobei eine Schaltung auf dem LED-Modul zumindest während einer Startphase eine modulierte Laständerung bewirkt, und Bestimmen von wenigstens einem Betriebs- und/oder Wartungsparameter des LED-Moduls basierend auf der erfassten Leistungsaufnahme.

Die vorliegende Erfindung wird nun anhand der beigefügten Figuren genauer beschrieben.
- Fig. 1: zeigt schematisch das Grundprinzip der vorliegenden Erfindung anhand einer erfindungsgemäßen LED-Leuchte (bestehend aus einem erfindungsgemäßen LED-Modul und einem erfindungsgemäßen LED-Konverters).
- Fig. 2: zeigt eine Stromspannungskennlinie einer LED-Strecke und das erfindungsgemäße Auslesefenster.
- Fig. 3: zeigt einen Schaltkreis, der eine automatische Deaktivierung der Schaltung auf dem erfindungsgemäßen LED-Modul ermöglicht.
- Fig. 4: zeigt ein Beispiel der Schaltung auf dem erfindungsgemäßen LED-Modul, die eine stromkonstante Last darstellt.
- Fig. 5: zeigt schematisch die Erfassung einer stromkonstanten Last auf dem erfindungsgemäßen LED-Modul durch den erfindungsgemäßen LED-Konverter.
- Fig. 6: zeigt eine Schaltung auf dem erfindungsgemäßen LED-Modul, die eine stromveränderliche Last darstellt und insbesondere eine Frequenz der Änderung der Leistungsaufnahme des erfindungsgemäßen LED-Moduls einstellt.
- Fig. 7: zeigt wie eine Änderung der Leistungsaufnahme des erfindungsgemäßen LED-Moduls an einem Buck-Konverter als Beispiel eines erfindungsgemäßen LED-Konverters gemessen werden kann.
- Fig. 8: zeigt wie eine Änderung des Stroms durch die Schaltung auf dem erfindungsgemäßen LED-Modul mit dem Strom in einem Buck-Konverter des erfindungsgemäßen LED-Konverters korreliert
- Fig. 9: zeigt ein weiteres Beispiel der Schaltung auf dem erfindungsgemäßen LED-Modul
- Fig. 10: zeigt ein weiteres Beispiel der Schaltung auf dem erfindungsgemäßen LED-Modul
- Fig. 11: zeigt ein weiteres Beispiel der Schaltung auf dem erfindungsgemäßen LED-Modul
- Fig. 12: zeigt ein weiteres Beispiel der Schaltung auf dem erfindungsgemäßen LED-Modul.

Figur 1 zeigt schematisch eine erfindungsgemäße LED-Leuchte, die aus einem erfindungsgemäßen LED-Modul 1 und einem erfindungsgemäßen LED-Konverter 10 besteht. Der LED-Konverter 10 ist über einen oder mehrere Spannungsanschlüsse 12 mit dem LED-Modul 1 verbunden. Der LED-Konverter 10 versorgt das LED-Modul 1 also mit einer Versorgungsspannung. Der LED-Konverter 10 kann auch zum Betreiben mehrerer LED-Module 1 ausgelegt sein. Vorzugsweise ist die Versorgungsspannung eine Gleichspannung, kann aber auch eine getaktete Spannung oder Wechselspannung sein. Der LED-Konverter 10 weist vorzugsweise einen hochfrequent getakteten Wandler auf, beispielsweise einen Buck-Konverter (Tiefsetzsteller), isolierten Sperrwandler (Flyback Konverter) oder einen resonanten Halbbrücken-Konverter (vorzugsweise isoliert, beispielsweise einen LLC Konverter). Der LED-Konverter 10 kann beispielsweise eine konstante Ausgangsspannung oder einen konstanten Ausgangsstrom an seinen Spannungsanschlüssen 12 ausgeben, wobei die Spannung an diesen Anschlüssen der Versorgungsspannung des LED-Moduls 1 entspricht.

Die Versorgungsspannung wird über einen oder mehrere Anschlüsse 2 des LED-Moduls 1 an wenigstens eine daran angeschlossene LED-Strecke 3 (diese umfasst auch eine einzelne LED) angelegt. Die LED-Strecke 3 muss nicht Teil des erfindungsgemäßen LED-Moduls 1 sein, sondern kann eine anschließbare und austauschbare LED-Strecke 3 sein. Das erfindungsgemäße LED-Modul 1 benötigt also lediglich Anschlüsse 2 für wenigstens eine LED-Strecke 3. Die LED-Strecke 3 kann aber auch fest mit dem LED-Modul 1 verbaut sein. Die LED-Strecke 3 kann eine oder mehrere LEDs aufweisen, die beispielsweise wie in Figur 1 gezeigt in Serie geschaltet sind. LEDs einer LED-Strecke 3 können alle gleichfarbig leuchten, d.h. Licht gleicher Wellenlänge emittieren, oder verschiedenfarbig leuchten. Zum Beispiel können mehrere LEDs, vorzugsweise rot-, grün- und blau-leuchtende LEDs, kombiniert werden, um eine Mischstrahlung, vorzugsweise weißes Licht, zu erzeugen.

Die LED-Strecke 3 ist wenn sie an die Anschlüsse 2 angeschlossen ist, parallel bezüglich der Versorgungsspannung mit einer Schaltung 4 verschaltet. Die Schaltung 4 ist beispielsweise derart ausgebildet, dass sie für den LED-Konverter 10 eine Last, vorzugsweise eine Wirkleistungslast, darstellt, wenn die vom LED-Konverter 10 an die Anschlüsse 12 angelegte Versorgungsspannung ungleich Null ist, aber noch so niedrig ist, dass die an die Anschlüsse 2 angeschlossene LED-Strecke 3 noch nicht leitend ist. Die Schaltung 4 kann daher auch als Lastschaltung oder Lastmodulationsschaltung bezeichnet werden.

Figur 2 zeigt beispielhaft eine Stromspannungskennlinie einer LED-Strecke 3, bei der ein Strom durch die LED-Strecke in vertikaler Richtung und die Spannung an der LED-Strecke (d.h. die Versorgungsspannung in Figur 1) in horizontaler Richtung aufgetragen ist. Für einen ersten Spannungsbereich (d.h. eine erste Versorgungsspannung 5a innerhalb des Auslesefensters) ist die Spannung an der LED-Strecke 3 ungleich Null, der Strom durch die LED-Strecke 3 ist aber auch noch nahezu Null, da die LED-Strecke 3 nicht leitend ist. Die Versorgungsspannung ist also unterhalb der Durchlassspannung. Die LED-Strecke 3 stellt für den LED-Konverter 10 eine unendliche Last dar. Das LED-Modul 1 nimmt damit keine Leistung über die LED-Strecke 3 auf. In einem zweiten Spannungsbereich (d.h. für eine zweite Versorgungsspannung 5b außerhalb des Auslesefensters) wird die LED-Strecke 3 leitend und es fließt ein Strom durch die LED-Strecke 3, der diese zum Leuchten bringt. Die Versorgungsspannung ist also oberhalb der Durchlassspannung.

Die Schaltung 4 auf dem LED-Modul 1 ist beispielsweise so ausgebildet, dass sie aktiviert ist, wenn die erste Versorgungsspannung 5a anliegt, und dadurch eine Last, vorzugsweise eine Wirkungsleistungslast, für den LED-Konverter 10 darstellt. Für die zweite Versorgungsspannung 5b, also im Leuchtbetrieb der LED-Strecke 3, ist die Schaltung 4 deaktiviert und stellt keine Last für den LED-Konverter dar. Dies ist in Figur 1 durch den Schalter 6 schematisch dargestellt, der die Schaltung 4 abhängig von der anliegenden Versorgungsspannung automatisch aktiviert oder deaktiviert. Die Schaltung 4 kann entweder eine stromkonstante Last oder eine stromveränderliche Last für den LED-Konverter 10 darstellen. Die Schaltung 4 bewirkt eine Leistungsaufnahme des LED-Moduls 1, obwohl eine LED-Strecke 3 noch nicht leitend ist und keine Leistung aufnimmt. Ein herkömmliches LED-Modul 1 würde im Auslesefenster keine Leistung aufnehmen. Zusätzlich oder alternativ kann die Schaltung 4 auf dem LED-Modul 1 auch so ausgebildet sein, dass sie nur in einer zeitlich begrenzten Startphase des LED-Moduls 1 aktiviert ist.

Die Leistungsaufnahme des LED-Moduls 1 im Auslesefenster kann je nach Art der Schaltung 4 stromkonstant oder stromveränderlich sein. Der LED-Konverter 10 kann die Leistungsaufnahme des LED-Moduts 1 bzw. eine Änderung der Leistungsaufnahme des LED-Moduls 1 erfassen und basierend auf der erfassten Leistungsaufnahme auf einzustellende Betriebs- und/oder Wartungsparameter des LED-Moduls 1 schließen. Der LED-Konverter 10 kann die Betriebs- und/oder Wartungsparameter direkt zur Einstellung oder Regelung des LED-Moduls 1 verwenden. Der LED-Konverter 10 kann die Betriebs- und/oder Wartungsparameter aber auch in einem ihm zugeordneten Speicher ablegen und gegebenenfalls später verwenden, oder die Parameter optisch und/oder akustisch einem Benutzer anzeigen, oder sie an eine weitere Einrichtung, beispielsweise eine Steuereinheit eines Beleuchtungssystems, senden. Das Senden kann entweder drahtlos oder drahtgebunden geschehen und kann entweder automatisch oder nur auf Abfrage von der weiteren Einrichtung durchgeführt werden.

Zum Betreiben eines LED-Moduls 1 durch den LED-Konverter 1 der vorliegenden Erfindung können in einer vorzugsweise zeitlich begrenzten Startphase der LED-Leuchte verschiedene Vorgänge ausgeführt werden. Zunächst versorgt der LED-Konverter 10 das LED-Modul 1 beispielsweise mit einer konstanten Versorgungsspannung, vorzugsweise einer konstanten DC-Spannung. Beispielsweise kann der LED-Konverter 10 mit im Vergleich zum Normalbetrieb verringertem Einschaltverhältnis betrieben werden, wodurch eine geringere Ausgangsspannung erreicht wird. Die Versorgungsspannung ist dabei eine erste Versorgungsspannung 5a, d.h. sie liegt im Auslesefenster, das in Figur 2 gezeigt ist. Da die erste Versorgungsspannung 5a ungleich Null ist, wird die Schaltung 4 auf dem LED-Modul 1 aktiviert und stellt eine Last für den LED-Konverter 10 dar. Die Last ist vorzugsweise eine Wirkleistungslast und erzeugt eine Leistungsaufnahme des LED-Moduls 1. Nun kann der LED-Konverter 10 beispielsweise einen Entladestrom eines Kondensators über diese Last, eine absolute Stromaufnahme der Schaltung 4, eine Frequenz einer Änderung der Leistungsaufnahme des LED-Moduls 1, oder ein Tastverhältnis oder eine Amplitude einer Leistungsaufnahmeänderung messen. Basierend auf dem Resultat der Messung kann der LED-Konverter 10 auf Betriebs- und/oder Wartungsparameter schließen. Beispielweise kann der LED-Konverter 10 eine Soll- oder Durchlassspannung oder einen Sollstrom des LED-Moduls bestimmen und diese an das LED-Modul 1 anlegen. Damit wird eine angeschlossene LED-Strecke 3 leitend und der LED-Konverter 10 betreibt das LED-Modul 1 im Leuchtbetrieb. Vorzugsweise wird nun automatisch die Schaltung 4 deaktiviert. Die Schaltung 4 nimmt dadurch keine Leistung im Leuchtbetrieb der LED-Strecke 3 auf und beeinflusst deshalb nicht den Leuchtbetrieb der LED-Strecke 3. Der LED-Konverter 10 der LED-Leuchte hat also automatisch das LED-Modul 1 erkannt und die passenden Betriebsparameter eingestellt.

Alternativ oder zusätzlich kann auch ein Auslesen des LED-Moduls 1 durch den LED-Konverter 10 zeitlich begrenzt erfolgen, indem die Schaltung 4 nur während einer Startphase aufgrund einer vorgegebenen Zeitspanne aktiv ist, sobald eine Versorgungsspannung an das LED-Modul 1 angelegt wird. Diese Versorgungsspannung kann in diesem Fall auch der nominellen Ausgangsspannung des LED-Konverters 10 für den Normalbetrieb entsprechen. Nach dem Anlegen der Versorgungsspannung wird die Schaltung 4 auf dem LED-Modul 1 aktiviert und stellt eine Last für den LED-Konverter 10 dar. Die Last ist vorzugsweise eine sich wiederholt ändernde Wirkleistungslast und erzeugt eine Leistungsaufnahme des LED-Moduls 1. Zusätzlich kann in diesem Fall auch die angeschlossene LED-Strecke 3 leitend werden womit der LED-Konverter 10 das LED-Modul 1 im Leuchtbetrieb betreibt. Nun kann der LED-Konverter 10 beispielsweise einen Entladestrom eines Kondensators über diese Last, eine absolute Stromaufnahme der Schaltung 4, eine Frequenz einer Änderung der Leistungsaufnahme des LED-Moduls 1, oder ein Tastverhältnis oder eine Amplitude einer Leistungsaufnahmeänderung messen. Basierend auf dem Resultat der Messung kann der LED-Konverter 10 auf Betriebs- und/oder Wartungsparameter schließen. Beispielweise kann der LED-Konverter 10 eine Soll- oder Durchlassspannung oder einen Sollstrom des LED-Moduls bestimmen und diese an das LED-Modul 1 anlegen. Vorzugsweise wird nun automatisch nach Ablauf der vorgegebenen Zeitspanne für die Startphase die Schaltung 4 deaktiviert. Die Vorgabe dieser Zeitspanne für die Startphase kann beispielsweise durch eine Zeitladeschaltung festgelegt sein, wobei ein Zeitgeber-Kondensator aufgeladen wird und nach erfolgtem Aufladen des Zeitgeber-Kondensators die Schaltung 4 deaktiviert wird. Die Schaltung 4 nimmt dadurch keine Leistung im dauernden Leuchtbetrieb der LED-Strecke 3 auf und beeinflusst deshalb nicht den Leuchtbetrieb der LED-Strecke 3.

Figur 3 zeigt einen Schaltkreis, der zumindest ein Teil der Schaltung 4 ist, um diese automatisch zu deaktivieren, wenn die Versorgungsspannung im Bereich der zweiten Versorgungsspannung 5b ist, also oberhalb der Durchlassspannung der LED-Strecke 3 ist. Die Schaltung 4 kann mittels der Transistoren M4 und M3 deaktiviert werden. Mit ansteigender Versorgungsspannung, die vom LED-Konverter 10 bereitgestellt wird und an der Schaltung 4 auf dem LED-Modul 1 anliegt, steigt auch die Spannung am Widerstand R8. Wenn diese Spannung eine Schwellenspannung des Transistors M4 erreicht, schließt dieser und deaktiviert auch den Transistor M3, indem er die Gate-Spannung des Transistors M3 auf Erde legt. Die Schwellenspannung kann beispielsweise 1,4 Volt sein (bei einer Spannung von 12,5 Volt) des LED-Konverters 10). Um Verluste des Spannungsteilers R8 und R10 zu reduzieren, sollten die Widerstandswerte hoch sein, vorzugsweise im Bereich von 20 bis 200 kΩ, noch mehr bevorzugt im Bereich von 40 bis 100 kΩ. Außerdem ist es wichtig, dass der Transistor M3 dazu ausgelegt ist, der maximalen Versorgungsspannung zu widerstehen, die der LED-Konverter 10 angelegen kann, und dass die Spannung am Widerstand R8 nicht die maximale erlaubte Gate-Spannung des Transistors M4 bei normalem Leuchtbetrieb der LED-Strecke 3 übersteigt. Alternativ oder optinoal kann diese Schaltung beispielsweise mittels eines RC-Gliedes so ausgelegt sein, dass sie sich nach Ablauf einer vorgegebenen Startzeit (wobei diese Zeit der Startphase entspricht) deaktiviert, indem der Transistor M3 abhängig davon deaktiviert, also geöffnet wird. Beispielsweise kann parallel zu dem Widerstand R8 ein Kondensator angeordnet sein. Dieser Kondensator kann so ausgelegt sein, dass dieser nach Ablauf der vorgegebenen Startzeit durch die angelegte Versorgungsspannung geladen ist und somit auch die Spannung am parallelen Widerstand R8 soweit gestiegen ist, dass diese Spannung eine Schwellenspannung des Transistors M4 erreicht hat, so dass dieser schließt und den Transistor M3 deaktiviert, indem er die Gate-Spannung des Transistors M3 auf Erde legt.

Figur 4 zeigt beispielhaft einen Schaltkreis TL432, der zumindest ein Teil der Schaltung 4 ist, die dazu ausgelegt ist, im Auslesefenster eine stromkonstante Last für den LED-Konverter 10 darzustellen. Die linke Seite der Figur 4 zeigt ein Schaltbild des Schaltkreises, die rechte Seite zeigt ein entsprechendes Ersatzschaltbild für den Schaltkreis TL431 oder TL432. Der konstante Strom ist durch ein Verhältnis der Referenzspannung des Schalkreises TL431 zum Widerstandswert des Auswahlwiderstands R11 (Rcfg) bestimmt. Ein Transistor Q1 wird vorzugsweise dermaßen gesteuert, dass die Spannung an dem Widerstand R11 (Rcfg) immer ungefähr 2,5 Volt beträgt. Ein Minimalstrom von etwa 1 mA sollte durch den Schaltkreis TL431 fließen. Der in Figur 3 gezeigte Schaltkreis kann in Serie mit dem in Figur 4 gezeigten Schaltkreis angeordnet werden, so dass die Serienschaltung aus beiden parallel zu der LED-Strecke auf dem LED-Modul 1 angeordnet ist. Vorzugsweise ist die virtuelle Masse GNDX des Schaltkreises der Figur 4 mit dem Drain-Anschluß des Transistors M3 verbunden.
Über eine stromkonstante Last wie beispielweise in Figur 4 gezeigt kann der LED-Konverter 10 zur Messung des konstanten Stroms beispielweise einen Kondensator 11 entladen. Der konstante Strom durch die Schaltung 4 (der dem Entladestrom des Kondensators 11 entspricht) kann direkt oder indirekt basierend auf entweder der Entladedauer und/oder der Entladerate bestimmt werden. Basierend auf dem Entladestrom kann der LED-Konverter auf die verwendete Schaltung 4 und somit auf das angeschlossene LED-Modul 1 schließen. Ferner kann der LED-Konverter 10 Betriebs- und/oder Wartungsparameter des LED-Moduls ermitteln, beispielweise anhand abgelegter Tabellen.

Das Konzept der Ermittlung des konstanten Stroms durch die Schaltung 4 ist schematisch in Figur 5 dargestellt. Zum Beispiel kann der LED-Konverter 10 beispielhaft als Buck-Konverter ausgeführt sein. Der LED-Konverter 10 ist mit dem Kondensator 11 versehen, der parallel zu den Anschlüssen 12 für die Versorgungsspannung angeschlossen sein kann. Die Spannung an den Anschlüssen 12 wird vom LED-Konverter 10 überwacht. Wenn die Versorgungsspannung durch Öffnen des Schalters 13, welcher in dem LED-Konverter 10 angeordnet ist und vorzugsweise beim Betrieb des LED-Konverters hochfrequent getaktet wird, vom LED-Modul 1 getrennt wird, entlädt sich der Kondensator 11 über die vorzugsweise stromkonstante Last, die durch die Schaltung 4 auf dem LED-Modul 1 dargestellt wird. Die Entladerate, d.h. die Änderung der Spannung des Kondensators, die an den Anschlüssen 12 anliegt, wird vom LED-Konverter 10 vorzugsweise gemessen, um wie beschrieben auf die Betriebs- und/oder Wartungsparameter des LED-Moduls 1 zu schließen. Beispielweise kann der Widerstand R11, der in Figur 4 gezeigten stromkonstanten Last, bestimmt werden, wenn die Kapazität des Kondensators 11 bekannt ist. Dieser Widerstandswert kann dann den Betriebs- und/oder Wartungsparameter kodieren, d.h. der LED-Konverter 10 kann beispielsweise diesen Widerstandswert mit Betriebs- und/oder Wartungsparametern in abgelegten Tabellen korrelieren.

Figur 6 zeigt einen Schaltkreis TLC555, der zumindest Teil der Schaltung 4 ist und dazu geeignet ist, eine Laständerung des LED-Moduls 1 mit einer bestimmten Frequenz, d.h. eine Änderung der Leistungsaufnahme des LED-Moduls 1 zu erzeugen. Auf der linken Seite der Figur 6 ist ein Schaltbild, auf der rechten Seite ist ein entsprechendes Ersatzschaltbild für den Schaltkreis TLC555 gezeigt. Beispielsweise kann ein Kondensator C1 zwischen 1/3 und 2/3 der vom LED-Konverter 10 angelegten Versorgungsspannung 5a geladen und entladen werden. Solange die vom LED-Konverter 10 angelegte Versorgungsspannung 5a konstant ist, kann so eine Frequenz der Laständerung, ein Tastverhältnis (Taktverhältnis) der Laständerung oder eine Amplitude der Laständerung (d.h. ein Unterschied zwischen einer Last vor und einer Last nach der Änderung) eingestellt werden. Dies bedingt auch eine Änderung der Leistungsaufnahme mit einer entsprechenden Frequenz, Tastverhältnis (Taktverhältnis) oder einer Amplitude.

Die Frequenz f der Änderung ist dabei definiert als $f = 1 / \left\{\left(R3+2⋅R4\right)⋅C1⋅ln\left(2\right)\right\} ,$ wobei R3, R4 und C1 Widerstands- bzw. Kapazitätswerte der in Fig. 6 gezeigten Komponenten sind.

Das Tastverhältnis (Taktverhältnis) ist durch die AN-Zeit (T_{high,}) und die AUS-Zeit (T_{low}) definiert, wobei
T_{high} = (R3+R4)·C1·ln(2) und
T_{low}= R4·C1·In(2).

Eine Änderung des Tastverhältnisses ist sowohl durch eine Änderung der Pulsdauer (Einschaltzeitdauer, AN-Zeit, T_{high}) als auch durch eine Änderung der Pausendauer (Ausschaltzeitdauer, AUS-Zeit, T_{low}) möglich.

Die Größe der Last ist durch den Widerstand R5 und der Konverterspannung V_{CONV} (genauer gesagt das Verhältnis V_{CONV}/R5) bestimmt.

Die Schaltung 4 ist so ausgelegt, dass sie nur während der Startphase der LED-Leuchte aktiviert ist. Dies kann beispielsweise dadurch erreicht werden, dass die Versorgung des Schaltkreises TLC555 mit Hilfe eines Zeitgliedes wie beispielsweise eines RC-Gliedes kann beispielsweise dieses Zeitglied derart ausgelegt sein, dass nur für eine Zeit von beispielsweise 100 Millisekunden die Versorgung für den Schaltkreis TLC555 anliegt und danach aufgrund einer Aufladung des Kondensators des RC-Gliedes über einen Vorwiderstand (ausgehend von der Versorgungsspannung des LED-Modules 1) ein vorgegebener Spannungspegel erreicht wird, der zum Abschalten der Versorgungsspannung Vcc für den Schaltkreis TLC555 führt (Beispiel nicht dargestellt). Beispielsweise kann über die an dem RC-Glied abfallende Spannung die Basis eines Abschalttransistors (nicht dargestellt) angesteuert werden, der die Versorgung Vcc für den Schaltkreis TLC555 auf Masse zieht, sobald das RC-Glied aufgeladen worden ist. Die Ladezeit des RC-Gliedes kann dabei so ausgelegt werden, dass eine Zeit von beispielsweise 100 Millisekunden erreicht wird, wobei diese Zeit der Startphase entspricht. Ein Anlauf des Schaltkreis TLC555 zu Beginn der Startphase kann durch eine hochohmige Speisung direkt von der Versorgungsspannung des LED-Modules 1 erfolgen, wobei diese am Ende der Startphase mittels der am RC-Glied abfallenden Spannung über den Abschalttransistors in einer Art Pull-Down Konfiguration auf Masse gezogen wird. Die Schaltung 4 kann einen steuerbaren Schalter aufweisen, der den Widerstand R5 abhängig vom Ausgangssignal OUT des Schaltkreis TLC555 zu- oder wegschaltet und somit die Laständerung bewirkt.

Der in Figur 3 gezeigte Schaltkreis kann in Serie mit dem in Figur 6 gezeigten Schaltkreis angeordnet werden, so dass die Serienschaltung aus beiden parallel zu der LED-Strecke auf dem LED-Modul 1 angeordnet ist. Vorzugsweise ist die virtuelle Masse GNDX des Schaltkreises der Figur 6 mit dem Drain-Anschluß des Transistors M3 verbunden. Eine Deaktivierung des Schaltkreises der Figur 6 kann beispielsweise zeitgesteuert erfolgen. Wie bereits bei dem Beispiel der Figur 3 erläutert, kann ein Kondensator parallel zu dem Widerstand R8 angeordnet sein. In diesem Fall wird ebenfalls ein RC-Glied gebildet. Die Ladezeit des RC-Gliedes kann dabei so ausgelegt werden, dass eine Zeit von beispielsweise 100 Millisekunden erreicht wird, wobei diese Zeit der Startphase entspricht. Nach Ablauf der durch die Dimensionierung des RC-Gliedes vorgegebenen Startzeit hat die Spannung am Gate des Transistors 4 eine Schwellenspannung des Transistors M4 erreicht, so dass dieser schließt und den Transistor M3 deaktiviert, indem er die Gate-Spannung des Transistors M3 auf Erde legt. Auf diese Weise kann die Schaltung der Figur 6 nur für eine vorgegebene Startphase aktiviert werden.

Wird durch die Schaltung 4 eine sich wiederholend ändernde Laständerung (also eine modulierte Laständerung) erzeugt und ausgegeben, können beispielsweise auch zwei verschiedene Informationen übertragen werden. Beispielsweise kann sowohl die Frequenz als auch das Tastverhältnis der Laständerung geändert werden. In diesem Fall könnte eine erste Information (beispielsweise die Sollspannung) mittels der Frequenz kodiert übertragen werden, während eine zweite Information (beispielsweise der Sollstrom) über das Tastverhältnis kodiert übertragen werden kann. Eine weitere Möglichkeit zur kombinierten Übertragung von zumindest zwei Informationen wäre die entsprechende Änderung der Pulsdauer (Einschaltzeitdauer, AN-Zeit, T_{high}) und der Pausendauer (Ausschaltzeitdauer, AUS-Zeit, T_{low}) der Laständerung.

Die Änderung der Leistungsaufnahme des LED-Moduls 1 kann durch den LED-Konverter 10 beispielsweise durch direkte Strommessung des Stroms durch die Schaltung 4 bestimmt werden. Alternativ kann der LED-Konverter 10 Messungen an einem Buck-Konverter wie in Figur 7 gezeigt durchführen, wobei der Buck-Konverter vorzugsweise ein Teil des LED-Konverters 10 ist. So zeigt zum Beispiel Figur 8, wie der Strom durch die Schaltung 4 und der Strom am Buck-Konverter, der über einen Shunt gemessen wird, korreliert. Figur 8 zeigt oben den Strom "load current" durch Schaltung 4 und den Strom "inductor current" durch Buck-Konverter gegen die Zeit aufgetragen. Der Buck-Konverter stellt dabei nur ein exemplarisches Beispiel für einen hochfrequent getakteten Wandler dar, alternativ kann beispielsweise auch ein isolierten Sperrwandler, Boost-Konverter (Hochsetzsteller) oder einen resonanten Halbbrücken-Konverter (vorzugsweise isoliert, beispielsweise einen LLC Konverter) zum Speisen des LED-Moduls 1 angewendet werden.

Der LED-Konverter kann wie in Figur 7 gezeigt einen Buck-Konverter aufweisen. Der Buck-Konverter kann als Konstantstromquelle betrieben werden, also auf einen konstanten Ausgangsstrom regeln. In diesem Fall kann beispielsweise die Ausgangsspannung des Buck-Konverters, also die Spannung, die am Ausgang des LED-Konverters 10 ausgegeben wird und der Spannung über dem LED-Modul 1 entspricht, erfasst und ausgewertet werden. Zusätzlich oder alternativ kann auch die Dauer der Einschaltzeit und der Ausschaltzeit der Ansteuerung des hochfrequent getakteten Schalters (Switch) des Buck-Konverters überwacht und ausgewertet werden, um eine Laständerung zu erkennen und somit eine Information von dem LED-Modul 1 auszulesen.

Der Buck-Konverter kann auch als Konstantspannungsquelle betrieben werden, also auf eine konstante Ausgangspannung regeln. In diesem Fall wird eine Laständerung an dem LED-Modul 1 zu einer Änderung des sich einstellenden Spitzenstroms durch den hochfrequent getakteten Schalter während der Einschaltphase des hochfrequent getakteten Schalters des Buck-Konverters führen, wobei diese Änderung erfasst werden kann. Zusätzlich oder alternativ kann auch die Dauer der Einschaltzeit und des Tastverhältnisses der Ansteuerung des hochfrequent getakteten Schalters des Buck-Konverters überwacht und ausgewertet werden, um eine Laständerung zu erkennen und somit eine Information von dem LED-Modul 1 auszulesen. Alternativ kann bei einem Betrieb als Konstantspannungsquelle auch die Höhe des Ausgangsstromes ausgewertet werden, um eine Laständerung zu erkennen.

Der Buck-Konverter kann mit fixem Tastverhältnis bei fixer Frequenz betrieben werden, vorzugsweise in einem nichtlückendem Strombetrieb (continuous conduction mode). Bei einem derartigen Betrieb können die Höhe des Ausgangsstromes und / oder der Ausgangsspannung ausgewertet werden, um eine Laständerung zu erkennen.

Der Buck-Konverter des LED-Konverters 10 kann das LED-Modul 1 beispielsweise in einer Startphase mit einer konstanten Versorgungsspannung versorgen, vorzugsweise einer konstanten DC-Spannung. In diesem Fall wird der Buck-Konverter in der Startphase als Konstantspannungsquelle betrieben. Beispielsweise kann der LED-Konverter 10 mit im Vergleich zum Normalbetrieb verringertem Einschaltverhältnis betrieben werden, wodurch eine geringere Ausgangsspannung erreicht wird. Die Versorgungsspannung kann dabei eine erste Versorgungsspannung 5a sein, d.h. sie kann im Auslesefenster liegen, das in Figur 2 gezeigt ist. Der Buck-Konverter kann in einer Startphase auch das LED-Modul 1 mit einem geregelten Strom versorgen, dann wird der Buck-Konverter vorzugsweise als Konstantstromquelle betrieben.

Figur 8 zeigt unten eine vergrößerte Ansicht dieser Auftragung. Je größer die Last der Schaltung 4 ist, desto größer wird ein Tastverhältnis oder ein Peak-Strom am Messwiderstand (Shunt). Abhängig von einem Steuerprinzip des LED-Moduls 1 durch den LED-Konverter 10 kann auch ein Peak-Strom an dem Shunt des Buck-Konverters oder auch eine Änderung des Tastverhältnisses am Buck-Konverter gemessen werden. Die Änderung der Last der Schaltung 4 bzw. der Leistungsaufnahme des LED-Moduls 1 kann direkt an dem Shunt am Niederpotentialschalter des Buck-Konverters erfasst werden. Entweder durch eine periodische Änderung des Tastverhältnisses oder eine periodische Änderung des Peak-Stroms, der mit einer periodischen Änderung der Leistungsaufnahme des LED-Moduls 1 korreliert.

Wie bereits erwähnt kann der LED-Konverter 10 beispielsweise einen isolierten Wandler mit einem Transformator zur hochfrequenten Energieübertragung (isoliert, vorzugsweise ein isolierter Sperrwandler) zur Versorgung des LED-Moduls 1 aufweisen. Wenn der LED-Konverter 10 isoliert ausgeführt ist (beispielsweise als isolierter Sperrwandler), also einen Transformator aufweist, kann die Erfassung der Laständerung durch den LED-Konverter 10 auch auf der Primärseite des LED-Konverters 10 erfolgen.

Beispielsweise kann bei Anwendung eines isolierten Sperrwandlers der Strom auf der Primärseite des LED-Konverters 10, welcher durch die Primärseite des Transformators fließt, erfasst werden. Dabei kann beispielsweise der Strom durch den Taktschalter, welcher in Serie zu der Primärwicklung des Transformators angeordnet ist, oder aber der Strom durch die Primärwicklung des Transformators vorzugsweise mittels eines in Serie dazu geschalteten Shunts (Strommeßwiderstandes) erfasst werden. Beispielsweise kann anhand des Peak-Stromes an dem Shunt die anliegende Last oder auch die Laständerung des LED-Moduls 1 und somit beispielsweise eine Änderung des Tastverhältnisses an der Primärseite des LED-Konverters 10 gemessen werden. Beispielsweise kann auch die Änderung des primärseitigen Stromes über die Zeit erfasst werden. Beispielsweise kann eine Erfassung der von der Primärseite übertragenen Leistung anhand der Messung des primärseitigen Stromes sowie einer Messung oder zumindest der Kenntnis der den Konverter speisenden Spannung erfolgen. Es wäre beispielsweise möglich, dass dem Konverter eine aktive Leistungsfaktorkorrekturschaltung wie beispielsweise eine Hochsetzstellerschaltung vorgeschaltet ist, die die Eingangsspannung für den hochfrequent getakteten, isolierten Wandler wie beispielsweise den isolierten Sperrwandlers bereitstellt und auf einen vorgegebenen Wert regelt. Dieser vorgegebene Wert für die von der aktiven Leistungsfaktorkorrekturschaltung geregelte Eingangsspannung für den hochfrequent getakteten Wandler ist aufgrund der Vorgabe (beispielsweise über einen Spannungsteiler) bekannt und kann somit bei der Erfassung der von der Primärseite übertragenen Leistung berücksichtigt werden.

Der LED-Konverter kann wie bereits erwähnt einen isolierten Sperrwandler (Flyback-Konverter) aufweisen. Der isolierte Sperrwandler kann als Konstantstromquelle betrieben werden, also auf einen konstanten Ausgangsstrom regeln. In diesem Fall kann beispielsweise die Ausgangsspannung des isolierten Sperrwandler, also die Spannung, die am Ausgang des LED-Konverters 10 ausgegeben wird und der Spannung über dem LED-Modul 1 entspricht, erfasst und ausgewertet werden. Diese Ausgangsspannung kann direkt oder auch indirekt, beispielsweise mittels einer Messung der Spannung an einer primärseitigen Wicklung des Transformators des isolierten Sperrwandlers, erfasst werden. Zusätzlich oder alternativ kann auch die Dauer der der Ausschaltzeit der Ansteuerung des hochfrequent getakteten Schalters des isolierten Sperrwandlers überwacht und ausgewertet werden, um eine Laständerung zu erkennen und somit eine Information von dem LED-Modul 1 auszulesen.

Der isolierte Sperrwandler kann auch als Konstantspannungsquelle betrieben werden, also auf eine konstante Ausgangspannung regeln. In diesem Fall wird eine Laständerung an dem LED-Modul 1 zu einer Änderung des Ausgangsstromes führen, wobei diese Änderung erfasst werden kann. Diese Änderung des Ausgangsstromes kann beispielsweise an einer Änderung des sich einstellenden Spitzenstroms durch den hochfrequent getakteten Schalters während der Einschaltphase des hochfrequent getakteten Schalters des isolierten Speerwandlers führen. Die Überwachung des primärseitigen Stromes durch den hochfrequent getakteten Schalters kann somit zur Überwachung einer Laständerung genutzt werden, um somit eine Information von dem LED-Modul 1 auszulesen.

Der isolierte Sperrwandler kann auch mit fixem Tastverhältnis bei fixer Frequenz betrieben werden. Bei einem derartigen Betrieb können die Höhe des Ausgangsstromes und / oder der Ausgangsspannung ausgewertet werden, um eine Laständerung zu erkennen. Wenn nur die LED-Strecke des LED-Moduls aktiv ist, dann wird die Ausgangsspannung den Wert der Durchflußspannung der LED-Strecke annehmen. Wenn eine Laständerung durch die Schaltung 4 erfolgt, dann wird die Ausgangsspannung abfallen. Diese Änderung kann als Laständerung erfasst werden.

Der LED-Konverter kann wie bereits erwähnt einen isolierten resonanten Halbbrückenwandler wie beispielsweise einen sogenannten LLC-Konverter aufweisen. Der LLC-Konverter kann als Konstantstromquelle betrieben werden, also auf einen konstanten Ausgangsstrom regeln. In diesem Fall kann beispielsweise die Ausgangsspannung des isolierten Sperrwandler, also die Spannung, die am Ausgang des LED-Konverters 10 ausgegeben wird und der Spannung über dem LED-Modul 1 entspricht, erfasst und ausgewertet werden. Diese Ausgangsspannung kann direkt oder auch indirekt, beispielsweise mittels einer Messung der Spannung an einer primärseitigen Wicklung des Transformators des LLC-Konverters, erfasst werden. Wenn nur die LED-Strecke des LED-Moduls aktiv ist, dann wird die Ausgangsspannung den Wert der Durchflußspannung der LED-Strecke annehmen. Wenn eine Laständerung durch die Schaltung 4 erfolgt, dann wird die Ausgangsspannung abfallen. Diese Änderung kann als Laständerung erfasst werden. Zusätzlich oder alternativ kann auch die sich aufgrund der Regelschleife einstellende Taktfrequenz des LLC-Konverters überwacht und ausgewertet werden, um eine Laständerung zu erkennen und somit eine Information von dem LED-Modul 1 auszulesen. Wenn die Regelschleife des LLC-Konverters so ausgelegt ist, dass bei der Laständerung durch die Schaltung 4 ein Frequenzanschlag der Ansteuerung der Halbbrücke des LLC-Konverters erreicht wird, kann auch dies ausgewertet werden, um die Information auszulesen.

Der isolierte resonante Halbbrückenwandler wie beispielsweise LLC-Konverter kann auch als Konstantspannungsquelle betrieben werden, indem er bei fixer Frequenz betrieben wird, wobei die Frequenz so gewählt ist, dass die sich ergebende Spannung am Ausgang unterhalb des Wertes der Durchflußspannung der LED-Strecke befindet. In diesem Fall wird eine Laständerung an dem LED-Modul 1 zu einer Änderung des Ausgangsstromes führen, wobei diese Änderung erfasst werden kann. Diese Änderung des Ausgangsstromes kann beispielsweise an der Sekundärseite des LLC-Konverters erfolgen und mittels eines Koppelelements wie beispielsweise eines Stromtransformators auf die Primärseite übertragen werden. Die Überwachung des Ausgangsstromes kann somit zur Überwachung einer Laständerung genutzt werden, um somit eine Information von dem LED-Modul 1 auszulesen.

Fig. 13 zeigt als ein Ausführungsbeispiel für den LED-Konverter 10 einen isolierten resonanten Halbbrückenwandler B, der hier beispielhaft als LLC-Konverter dargestellt ist.

In Fig. 13 ist gezeigt, dass die Busspannung Vbus einem Wechselrichter 20 zugeführt ist, der beispielsweise als Halbbrücken-Wechselrichter mit zwei Schaltern S1, S2 ausgebildet sein kann. Die Busspannung Vbus kann beispielsweise die Ausgangsspannung einer hier nicht dargestellten PFC-Schaltung sein. Die Ansteuersignale für die Taktung der Schalter S1, S2 kann in bekannter Weise von der Schaltersteuereinheit erzeugt werden. Der potentialhöhere Schalter S1 wird vom Signal ctr_HS gesteuert, der potentialniedrigere Schalter S2 vom Signal ctrl_LS.

An den Mittenpunkt 21 des Wechselrichters 10 schließt sich im dargestellten Beispiel ein Resonanzkreis, hier als Serienresonanzkreis ausgebildet, nämlich ein LLC-Resonanzkreis 22, an. Im dargestellten Beispiel weist dieser Resonanzkreis 22 eine erste Induktivität Lsigma, eine Primärwicklung des Transformators T und einen Kondensator Cres auf.

Die Primärwicklung des Transformators T weist dabei eine parallele Induktivität Lm auf, die den Magnetisierungsstrom führt.

Auf den Transformator T folgt eine Last Load, die mit einer im Vergleich zur Busspannung Vbus heruntergesetzten Versorgungsspannung gespeist werden kann. Nach den Ausführungsbeispielen bspw. der Fig. 1 umfasst die Last das LED-Modul 3. Am Ausgang des Transformators T können zusätzlich Elemente (nicht gezeigt) zur Glättung und Stabilisierung der Ausgangsspannung vorhanden sein.

In Fig. 13 ist der Resonanzkreis 22 als Serienresonanzkreis ausgebildet. Alternativ kann die Erfindung genauso auch Anwendung auf andere Resonanzschaltungen wie beispielsweise Parallelresonanzschaltungen finden. Der erfindungsgemäße Resonanzkreis kann entsprechend als Parallelresonanzkreis ausgebildet sein, bei welchem der Resonanz-Kondensator Cres in Parallel zur Last und nämlich in Parallel zur Primärwicklung des Transformators T geschaltet ist.

Die Kombination des Wechselrichters 20 mit dem Resonanzkreis 22 bildet einen durch den Transformator T isolierenden DC/DC-Wandler als Energie übertragenden LED-Konverter.

Die Schalter S1, S2 des Wechselrichters 20 werden vorzugsweise in der Nähe der Resonanzfrequenz des Resonanzkreises oder in der Nähe einer harmonischen einer Resonanz des Ausgangskreises gearbeitet. Die Ausgangsspannung oder der Ausgangsstrom des resonanten Konverters bzw. der galvanischen Entkopplung F ist eine Funktion der Frequenz der Ansteuerung der Schalter S1, S2 des Wechselrichters 20, hier als Halbbrücken-Wechselrichter.

Der LED-Konverter 10 wird beispielsweise in einer Startphase in einem bestimmten Modus betrieben, beispielsweise in einem fix-frequenten Modus oder aber auch als Stromquelle oder Spannungsquelle betrieben werden, um eine Laständerung zu erkennen und somit eine Information der Schaltung 4 auszulesen, die beispielsweise gemäß zumindest einem Protokoll übertragen wird.

Die Schaltung 4 kann auch eine digitale Steuereinheit IC1 aufweisen, die dazu ausgelegt ist, als vorzugsweise modulierte Laständerung verschiedene Arten von modulierten Signalen auszugeben, beispielsweise auch eine bestimmte Pulsfolge als digitale Kodierung (Folge von Nullen und Einsen). Der LED-Konverter 10 kann dazu ausgelegt sein, durch eine Änderung der Versorgungsspannung verschiedene Arten von Informationen, also verschiedene Betriebsparameter und / oder Wartungsparameter von dem LED-Modul 1 abzufragen und auch selektiv eines von mehreren LED-Modulen abzufragen. Die Änderung der Versorgungsspannung kann beispielsweise mittels einer niederfrequenten (im Bereich von wenigen Hertz bis zu einem Kilohertz) oder hochfrequenten Modulation (im mehrerer zehn oder hundert Kilohertz oder bis zum Megahertzbereich) erfolgen.

Die digitale Steuereinheit IC1 der Schaltung 4 kann als integrierte Schaltung ausgeführt sein. Beispielsweise kann die integrierte Schaltung als integrierter Steuerschaltkreis mit nur drei oder vier Anschlüssen ausgeführt sein.

In einer Ausführungsform mit drei Anschlüssen hätte die digitale Steuereinheit IC1 einen ersten Anschluß Vp, der mit der Versorgungsspannung des LED-Moduls 1 verbunden ist (Fig. 9). Über diesen ersten Anschluß Vp kann die digitale Steuereinheit IC1 mittels des mit diesem Anschluß Vp verbundenen ersten Analog-Digital-Wandlers A/D1 die Versorgungsspannung des LED-Moduls 1 erfassen. Ein zweiter Anschluß Vn ist mit der Masse des LED-Moduls 1 verbunden und ermöglicht eine interne Masseverbindung innerhalb der digitalern Steuereinheit IC1. Ein dritter Anschluß Vdd kann mit einem Kondensator verbunden sein, der mit seinem anderen Anschluß ebenfalls mit Masse des LED-Moduls 1 verbunden ist. Der zweite Anschluß Vp kann intern über eine Diode und eine Schalter Svdd mit dem ersten Anschluß Vp verbunden sein. Dieser Schalter Svdd kann abhängig von einem Vergleicht der aktuell an dem Anschluß Vdd anliegenden Spannung mit einem Referenzwert Ref mittels eines Komperators Compl verglichen werden. Abhängig von dem Vergleichsergebnis kann der Schalter Svdd durch die Treibereinheit VddCtrl eingeschaltet werden, wenn der Istwert der Spannung an dem an dem Anschluß Vdd kleiner als der Referenzwert Ref ist. Dann fließt über den Schalter Svdd ein Strom in den Kondensator, der mit dem dritten Anschluß Vdd verbunden ist. Die an dem dritten Anschluß Vdd anliegende Spannung kann als interne Spannungsversorgung für die digitale Steuereinheit IC1 verwendet werden. Der Anschluß Vdd dient in diesem Fall zur Stabilisierung der internen Spannungsversorgung der digitale Steuereinheit IC1.

Die digitale Steuereinheit lC1 kann gemäß diesem Beispiel vorab, beispielsweise während der Fertigung oder Bestückung des LED-Moduls 1, programmiert werden. Diese Programmierung der digitale Steuereinheit IC1 kann beispielsweise einen Betriebsparameter des LED-Moduls 1 wie beispielsweise den Sollstrom oder die Sollspannung vorgeben.

In die digitale Steuereinheit IC1 ist ein Schaltelement S6 integriert, welches in der Funktion dem Schalter 6 des Beispiels der Fig. 1 entspricht und dazu ausgelegt ist, vorzugsweise als modulierte Laständerung zumindest ein moduliertes Signal oder auch verschiedene Arten von modulierten Signalen auszugeben. Dabei wird die Spannung an dem ersten Anschluß Vp intern durch Schließen des integrierten Schaltelements S6 mit dem zweiten Anschluß Vn direkt oder indirekt, beispielsweise über einen integrierten Widerstand R6, verbunden und somit die Spannung an dem Anschluß Vp auf ein niedrigeres Potential zieht. Beispielsweise kann das modulierte Signal eine bestimmte Pulsfolge sein und als digitale Kodierung (Folge von Nullen und Einsen) ausgegeben werden. Mittels des Schaltelements S6 kann die digitale Steuereinheit IC1 somit beispielsweise in einer Hochlaufphase (also einer zeitlich begrenzten Startphase des LED-Konverters und LED-Moduls 1) eine Information übermitteln, vorzugsweise gemäß dem wenigstens einen Protokoll, das beispielsweise in dem LED-Modul 1 und im LED-Konverter 10 abgelegt ist. Der Strom durch das Schaltelement S6 kann mittels des Widerstandes R6 überwacht werden, wobei das Schaltelement S6 geöffnet werden kann, wenn der Strom durch das Schaltelement S6 und somit den Widerstand R6 zu groß wird. Die Erfassung der über dem Widerstand R6 abfallenden Spannung und somit des dadurch fließenden Stromes kann mittels eines zweiten Analog-Digital-Wandlers A/D2 erfolgen. Das Auslesen und Auswerten der beiden Analog-Digital-Wandler sowie die Ansteuerung des Schaltelements S6 kann durch einen in die digitale Steuereinheit IC1 integrierten Steuerblock "Config and Com" erfolgen. Auch alle weiteren Operationen wie Signalauswertungen und Ausgaben können durch diesen Steuerblock ausgeführt werden.

In die digitale Steuereinheit IC1 kann beispielsweise auch eine Sensorik zur Erfassung der Temperatur integriert sein, wodurch die digitale Steuereinheit IC1 als Wartungsparameter eine Übertemperatur oder eine Betriebstemperatur als Information gemäß dem wenigstens einem Protokoll an den LED-Konverter übermitteln kann. Als Wartungsparameter kann die digitale Steuereinheit IC1 beispielsweise auch einen Zähler für die Betriebszeit aufweisen und die digitale Steuereinheit IC1 kann dazu ausgelegt sein, einen Alterungsparameter des LED-Moduls bzw. der LED-Strecke oder eine Betriebszeitdauer des LED-Moduls als Wartungsparameter auszugeben. Die digitale Steuereinheit IC1 kann auch eine Überspannung an dem LED-Modul 1 erfassen und eine entsprechende Fehlermeldung als Wartungsparameter ausgeben. Optional oder alternativ kann durch Schließen des Schaltelements S6 die LED-Strecke des LED-Moduls 1 überbrückt und somit vor der Überspannung geschützt werden.

Die digitale Steuereinheit IC1 kann beispielsweise auch mit einem oder mehreren Sensoren verbunden sein und / oder es können einer oder mehrere Sensoren in die digitale Steuereinheit IC1 integriert sein. Beispielsweise kann eine derartige Sensorik durch einen Sensor wie einen Lichtsensor, Temperatursensor, Farbsensor und / oder Anwesenheitssensor gebildet werden. Die digitale Steuereinheit IC1 so ausgelegt sein, dass sie den Sensor auch versorgen und auslesen kann, wenn der LED-Konverter 10 eine verringerte Versorgungsspannung an das LED-Modul 1 abgibt und die LED-Strecke nicht aktiv ist. Der LED-Konverter 10 kann in einem Betriebsmodus, wenn die LED-Strecke nicht aktiv ist, den Sensor versorgen, indem der LED-Konverter 10 eine verringerte Versorgungsspannung an das LED-Modul 1 abgibt.

Die Schaltung 4, insbesondere die digitale Steuereinheit IC1, kann dazu ausgelegt sein, dass wenn die Versorgungsspannung in einem Auslesefenster liegt (d.h. Versorgungsspannung ungleich Null aber unterhalb der Durchlassspannung der LED-Strecke), dass sie in diesem eine stromveränderliche Last darstellt, die eine Änderung der Leistungsaufnahme des LED-Moduls 1 gemäß wenigstens einem vorgegebenen Protokoll bewirkt. Zusätzlich oder alternativ können auch direkt Informationen von einem Sensor durch die digitale Steuereinheit IC1 gemäß wenigstens einem vorgegebenen Protokoll an den LED-Konverter 10 übertragen werden. So kann beispielsweise eine erkannte Anwesenheit oder ein Abfall der Umgebungshelligkeit von der digitalen Steuereinheit IC1 mit Hilfe eines Sensors erkannt werden und entsprechend mit Hilfe einer Übertragung durch die Schaltung 4 erzeugte Laständerung an den LED-Konverter 10 übertragen, so dass dieser entsprechend reagieren kann und beispielsweise die Versorgungsspannung anhebt, so dass eine zweite Versorgungsspannung ungleich Null an dem LED-Modul anliegt, bei der eine angeschlossene LED-Strecke leitend ist.

So kann ein System aufgebaut werden, aufweisend einen LED-Konverter 10 und ein davon versorgtes LED-Modul 1 mit einer Schaltung 4 aufweisend eine digitalen Steuereinheit IC1 und mit zumindest einem Sensor, wobei die digitalen Steuereinheit IC1 Informationen von dem Sensor an den LED-Konverter 10 durch eine Laständerung übermitteln kann. Beispielsweise kann in einem sog. Stand-by oder Bereitschaftsmodus die angeschlossene LED-Strecke deaktivieren, indem die von dem LED-Konverter 10 ausgegebene Versorgungsspannung auf einen niedrigen Wert, also unterhalb einer zweite Versorgungsspannung ungleich Null, bei der eine angeschlossene LED-Strecke leitend ist, abgesenkt werden. Dabei wäre es auch möglich, dass der LED-Konverter 10 nur zeitweise wiederholt nacheinander die erste Versorgungsspannung ungleich Null anliegt, bei der eine angeschlossene LED-Strecke nicht leitend ist. In diesem Zeitfenster der zeitweise angelegten ersten Versorgungsspannung kann die digitale Steuereinheit IC1 aktiviert werden und den zumindest einen Sensor auslesen.

Abhängig davon, ob und welche Information von dem Sensor erfasst wurde, kann dann die digitalen Steuereinheit IC1 eine Laständerung bewirken. Diese Laständerung kann von dem LED-Konverter 10 erfasst und ausgewertet werden. Auf diese Weise kann von dem LED-Modul 1 mittels der digitalen Steuereinheit IC1 eine Information von einem Sensor gemäß wenigstens einem vorgegebenen Protokoll an den LED-Konverter 10 übertragen werden. Da der LED-Konverter 10 wie bereits erläutert dazu ausgelegt sein kann, bei Ausgeben einer ersten Versorgungsspannung ungleich Null eine Laständerung als Informationsübertragung von dem LED-Modul 1 zu erkennen, kann auf diese Weise auf sehr einfache Weise ein komplexes Beleuchtungssystem mit LED-Konverter und LED-Modul unter Einbindung von Sensoren aufgebaut werden.

Erfindungsgemäß erfolgt dabei die Übertragung der Information von dem LED-Modul 1 an den LED-Konverter 10 mittels gemäß wenigstens einem vorgegebenen Protokoll. Der LED-Konverter 10 kann dazu ausgelegt sein, zumindest eine Information eines Sensors von der digitalen Steuereinheit IC1 als wenigstens einen bestimmten Betriebs- und/oder Wartungsparameter zu empfangen. Die Information eines Sensors kann dabei zur Einstellung oder Regelung des Betriebs des LED-Moduls 1 verwendet werden. Die Information eines Sensors kann auch in einem zugeordneten Speicher abgelegt werden, optisch und/oder akustisch angezeigt werden, und/oder über eine drahtlose oder drahtgebundene Schnittstelle, ggf. auf externe Abfrage hin, von dem LED-Konverter 10 ausgesendet werden.

In der Fig. 10 ist eine Ausführungsform der digitalen Steuereinheit IC1 mit vier Anschlüssen dargestellt. Die digitalen Steuereinheit IC1 weist einen vierten Anschluß Cfg auf, an diesen kann ein Konfigurationselement wie beispielsweise ein Widerstand Rcfg (Auswahlwiderstand R11) angeschlossen sein. Mit diesem vierten Anschluß Cfg kann intern eine steuerbare Stromquelle Icfg verbunden sein. Die über dem Widerstand Rcfg abfallende Spannung, die sich aufgrund des durch die steuerbare Stromquelle Icfg eingespeisten Stromes und des Widerstandswertes des Widerstandes Rcfg ergibt, kann durch den Steuerblock "Config and Com" der digitalen Steuereinheit IC1 über einen dritten Analog-Digital-Wandler A/D3 erfasst werden. Diese erfasste Spannung an dem vierten Anschluß Cfg kann einen Betriebsparameter des LED-Moduls 1 wie beispielsweise den Sollstrom oder die Sollspannung vorgeben. Optional kann auch beispielsweise ein temperaturabhängiger Widerstand zwischen dem vierten Anschluß Cfg und dem dritten Anschluß Vdd angeordnet sein. Der temperaturabhängige Widerstand kann derart ausgelegt sein, dass sich sein Widerstand bei einer Übertemperatur auf dem LED-Modul 1 stark ändert, wodurch sich auch die Spannung an dem vierten Anschluß Cfg ändert. Diese Änderung kann durch die digitale Steuereinheit IC1 erfasst werden und es kann beispielsweise als Wartungsparameter eine Übertemperatur als Information gemäß dem wenigstens einem Protokoll an den LED-Konverter übermittelt werden. Beispielsweise kann als temperaturabhängiger Widerstand ein NTC angewendet werden, der bei zu hoher Temperatur seinen Widerstand absenkt, wodurch die Spannung am vierten Anschluß Cfg ansteigt. Die steuerbare Stromquelle Icfg kann beispielsweise nur beim Start der digitalen Steuereinheit IC1 aktiv sein, um den Wert des Widertandes R11 auszulesen, während im Dauerbetrieb des LED-Moduls 1 nur die sich über den Spannungsteiler aus temperaturabhängigen Widerstand und Widerstand R11 ergebende Spannung zum Erkennen einer Übertemperatur überwacht wird.

Im Unterschied zu den Beispielen der Fig. 9 und 10 ist in dieser Variante der Fig. 11. der Schalter nicht als integriertes Schaltelement S6 sondern als externer Schalter 6 analog zu dem Beispiel der Fig. 1 ausgeführt. Dieser Schalter 6 wird über einen fünften Anschluß Sdrv durch die digitale Steuereinheit IC1 angesteuert. In Serie zu dem Schalter 6 ist ein Widerstand R6 angeordnet. Der Strom durch den Widerstand R6 kann anhand der über dem Widerstand R6 abfallenden Spannung mittels eines sechsten Anschluß Imon durch die digitale Steuereinheit IC1 erfasst und überwacht werden.

Das Beispiel der Fig. 12 zeigt eine weitere Ausgestaltungsform der digitalen Steuereinheit IC1. Dieses Beispiel weist wie das Beispiel der Fig. 10 die Anschlüsse Vp, Vn und Vdd auf. Auch ist der vierte Anschluß Cfg vorhanden, an diesem ist wiederum ein Widerstand R11 (Riled) als Konfigurationselement angeschlossen. Weiterhin weist die digitale Steuereinheit IC1 zwei weitere Anschlüsse auf. An einen weiteren Anschluß Vovt ist ein Widerstand Rovt, welcher ein temperaturabhängiger Widerstand ist, angeschlossen. Mit der Überwachung des Widerstandswertes dieses Widerstandes Rovt kann eine Übertemperatur erkannt werden. Dazu kann in der digitalen Steuereinheit IC1 eine weitere steuerbare Stromquelle angeordnet sein, die einen Strom an dem weiteren Anschluß Vovt ausgibt, der in den Widerstand Rovt fließt. Abhängig vom aktuellen Widerstandswert, der anhand der erfassten Spannung an diesem Anschluß Vovt überwacht wird, kann die digitale Steuereinheit IC1 auf eine Übertemperatur auf dem LED-Modul 1 schließen. In analoger Weise kann über eine weitere steuerbare Stromquelle an dem weiteren Anschluß Vitm ein Strom in den daran angeschlossenen temperaturabhängigen Widerstand Ritm gespeist werden, und vom aktuellen Widerstandswert, der anhand der erfassten Spannung an diesem Anschluß Vitm überwacht wird, kann die digitale Steuereinheit IC1 auf die Betriebstemperatur auf dem LED-Modul 1 schließen. Abhängig vom Wert der erfassten Betriebstemperatur kann diese als Information genau so wie eine Übertemperatur als Information gemäß dem wenigstens einem Protokoll an den LED-Konverter übermittelt werden. Die Information über die Betriebstemperatur kann durch den LED-Konverter ausgewertet werden, wobei eine intelligente Rückregelung des Stromes durch das LED-Modul 1 erfolgen kann, ohne dass eine Übertemperatur erreicht werden muß.

Der Schalter 6 bzw. das Schaltelement S6 kann weitere Funktionen auf dem LED-Modul 1 ausführen, welche durch die digitale Steuereinheit IC1 gesteuert werden können. So kann beispielsweise ein Nachglimm-Schutz ermöglicht werden. Die digitale Steuereinheit IC1 kann beispielsweise erkennen, wann das LED-Modul 1 abgeschaltet werden soll oder bereits durch Wegschalten der Versorgungsspannung abgeschaltet worden ist. Um durch parasitäre Effekte oder verbliebene Restladungen eingekoppelte Spannungen zu vermeiden, kann der Schalter 6 bzw. das Schaltelement S6 geschlossen werden, um ein Glimmen der LED aufgrund der eingekoppelten Spannungen zu vermeiden. Alternativ oder zusätzlich kann auch ein Schutz des LED-Moduls 1 vor Überspannungen ermöglicht werden, indem bei Überspannung an dem Versorgungseingang des LED-Moduls 1 der Schalter 6 bzw. das Schaltelement S6 zumindest kurzzeitig geschlossen wird, um die Überspannung abzubauen bzw. die LED zu schützen. Somit kann auch ein Schutz vor Überspannungen beim Trennen des LED-Moduls 1 von dem LED-Konverter im Betrieb des LED-Moduls 1 ermöglicht werden, als ein sogenannter "Hot-Plug" Schutz. Ein derartiges Abtrennen kann sowohl ungewollt durch einen plötzlichen Kontaktunterbruch in der Versorgungsleitung oder auch durch einen Nutzerfehler durch einen Eingriff, wie beispielsweise einen Wechsel des LED-Moduls 1 während des Betriebs, auftreten.

Der LED-Konverter 10 kann durch eine selektive Änderung der Versorgungsspannung für das LED-Modul 1 einen Wechsel des LED-Moduls in einen Kommunikationsmodus bewirken, und dann kann der LED-Konverter 10 die Änderung der Leistungsaufnahme des LED-Moduls 1 erfassen und gemäß dem wenigstens einen Protokoll, das beispielsweise in dem LED-Modul 1 und im LED-Konverter 10 abgelegt ist, dekodieren. Beispielsweise kann somit der LED-Konverter 10 verschiedene Informationen von dem LED-Modul 1 abfragen, wobei für jede Abfrage ein spezifisches Protokoll hinterlegt sein kann. Somit wird ohne zusätzliche Leitungen oder Pins einen bidirektionaler Kommunikationspfad zwischen dem LED-Modul und dem LED-Konverter ermöglicht.

Die Änderung der Leistungsaufnahme des LED-Moduls 1 kann abhängig von einem Wert der ersten Versorgungsspannung 5a gemäß einem von mehreren vorgegebenen Protokollen bewirkt werden und somit eine unterschiedliche Laständerung gemäß einem von mehreren vorgegebenen Protokollen bewirkt werden.

Es werden von der vorliegenden der Erfindung drei Konzepte zur Erfassung der Änderung der Leistungsaufnahme des LED-Moduls 1 durch den LED-Konverter 10 bevorzugt. Zum einen das Bestimmen einer stromkonstanten Last, wobei der konstante Strom beispielweise über eine Entladerate eines Kondensators am LED-Konverter 10 gemessen werden kann. Zum anderen durch Bestimmen einer Frequenz der Änderung der Leistungsaufnahme des LED-Moduls 1, beispielweise durch direktes Erfassen des Stroms auf der Konverterseite. Und schließlich durch indirektes Erfassen mittels Bestimmen eines Peak-Stroms innerhalb des LED-Konverters, der beispielsweise einen isolierten Sperrwandler oder Buck-Konverter aufweist, der über einen Shunt gemessen wird. Der Peak-Strom folgt der Änderung der Leistungsaufnahme des LED-Moduls 1.

Zusammenfassend schlägt die vorliegende Erfindung vor, Informationen von einem LED-Modul 1 an einem LED-Konverter 10 zu übermitteln, die auf an dem LED-Modul 1 einzustellende Betriebs- und/oder Wartungsparameter schließen lassen. Der einzustellende Betriebsparameter kann beispielsweise der Sollstrom oder die Sollspannung sein. Dazu ist erfindungsgemäß auf dem LED-Modul eine Schaltung 4 (Lastmodulationsschaltung) vorgesehen, die beispielsweise in einem Spannungsbereich einer ersten Versorgungsspannung 5a, die ungleich Null ist und bei der eine an das LED-Modul 1 angeschlossene LED-Strecke 3 nicht leitend ist, eine Last für den LED-Konverter darstellt, und in einem Spannungsbereich einer zweiten Versorgungsspannung 5b, die ungleich Null ist und bei der eine angeschlossene LED-Strecke 3 leitend ist, keine Last für den LED-Konverter 10 darstellt. Die Schaltung 4 erfindungsgemäß nur zeitweise aktiviert, nämlich nur während einer Startphase der LED-Leuchte. Die Last ist veränderlich, gemäß einem vorgegebenen Protokoll. Es kann beispielsweise eine modulierte Laständerung erfolgen, gemäß dem vorgegebenen Protokoll. Die Leistungsaufnahme wird vom LED-Konverter 10 erfasst, insbesondere auch eine Änderung der Leistungsaufnahme (Amplitude, Frequenz, Tastverhältnis). Dadurch kann der LED-Konverter 10 die Betriebs- und/oder Wartungsparameter bestimmen. Die Übermittlung dieser Informationen zwischen dem LED-Modul 1 und dem LED-Konverter 10 bedarf keiner zusätzlichen Anschlüsse (nur den Anschluss der Versorgungsspannung). Außerdem ist keine Interaktion mit LED-Modul 1 und/oder LED-Konverter 10 nötig. Dadurch werden die Nachteile des bekannten Stands der Technik verbessert.

## Patentansprüche

1. LED-Modul (1), das aufweist:
- Anschlüsse für einen das LED-Modul (1) mit einer Versorgungsspannung versorgenden LED-Konverter (10);
- weitere Anschlüsse (2) für eine LED-Strecke (3);
- eine Schaltung (4), die aktivierbar ist, wenn an den Anschlüssen für den LED-Konverter (10) ein vorgegebener konstanter Strom, der kleiner als der Nennstrom der LED-Strecke (3) ist, oder eine vorgegebene konstante Spannung, die kleiner als die Durchlassspannung der LED-Strecke (3) ist, an das LED-Modul (1) angelegt wird, wobei mit dem Anlegen des vorgegebenen konstanten Stroms oder der konstanten Spannung eine Startphase beginnt;
wobei die Schaltung (4) dazu ausgebildet ist, bei einer Aktivierung eine stromveränderliche Wirkleistungslast darzustellen, die eine wiederholte Änderung der Leistungsaufnahme des LED-Moduts (1) gemäß wenigstens einem vorgegebenen Protokoll bewirkt wobei die Schaltung (4) deaktivierbar ist und bei einer Deaktivierung dazu ausgebildet ist, keine Wirkleistungslast darzustellen, und
**dadurch gekennzeichnet**
**dass** die Schaltung (4) Mittel aufweist, um sich nach Ablauf einer vorgegebenen Zeitspanne ab Beginn der Startphase automatisch selbst zu deaktivieren.

2. LED-Modul (1) gemäß Anspruch 1, wobei
die Schaltung (4) dazu ausgelegt ist, wenigstens einen Betriebs- und/oder Wartungsparameter des LED-Moduts (1) durch die Änderung der Leistungsaufnahme gemäß dem wenigstens einen vorgegebenen Protokoll zu kodieren.

3. LED-Modul (1) gemäß Anspruch 1 oder 2,
wobei das wenigstens eine vorgegebene Protokoll eine Frequenz und/oder eine Amplitude und/oder ein Tastverhältnis der Änderung der Leistungsaufnahme des LED-Moduls (1) vorgibt.

4. LED-Modul (1) gemäß einem der Ansprüche 1 bis 3, wobei
die Schaltung (4) derart ausgelegt ist, dass die Änderung der Leistungsaufnahme des LED-Moduls (1) abhängig von einem Wert der konstanten Spannung gemäß einem von mehreren vorgegebenen Protokollen bewirkt wird.

5. LED-Modul (1) gemäß einem der Ansprüche 1 bis 4, wobei
die Schaltung (4) eine Timer-Schaltung (6) umfasst, die dazu ausgelegt ist, eine Frequenz der Änderung der Leistungsaufnahme des LED-Moduls (1) vorzugeben.

6. LED-Modul (1) gemäß einem der Ansprüche 1 bis 5, wobei
wenigstens ein Sensor auf dem LED-Modul (1) vorgesehen ist, der dazu ausgelegt ist, einen elektrischen Parameter der Schaltung (4) zu beeinflussen.

7. LED-Modul (1) gemäß Anspruch 6, wobei
der wenigstens eine Sensor ein Lichtsensor mit lichtabhängigem Widerstand ist, und
der Lichtsensor so mit der Schaltung (4) verbunden ist, dass eine Änderung des lichtabhängigen Widerstands die Wirkleistungslast der Schaltung (4) verändert.

8. System aufweisend ein LED-Modul (1) gemäß einem der Ansprüche 1 bis 7 mit einer LED-Strecke (3) und einen LED-Konverter (10),
wobei der LED-Konverter (10) einen hochfrequent getakteten Wandler, vorzugsweise einen isolierten Sperrwandler aufweist, und
der hochfrequent getaktete Wandler zumindest in einer zeitlich begrenzten Startphase als Konstantstromquelle betrieben wird, und
der LED-Konverter (10) dazu ausgelegt ist, während der Startphase das LED-Modul (1) mit dem vorgegebenen konstanten Strom, der kleiner als der Nennstrom der LED-Strecke (3) ist, oder der konstanten Spannung, die kleiner als die Durchlassspannung der LED-Strecke (3) ist, zu versorgen,
wobei der getaktete Wandler dazu ausgelegt ist, während der Startphase eine sich wiederholt ändernde Leistungsaufnahme des LED-Moduls (1) auf der Primärseite eines Transformators des hochfrequent getakteten Wandlers zu erfassen, und
basierend auf der erfassten Leistungsaufnahme wenigstens einen Betriebs- und/oder Wartungsparameter des LED-Moduls (1) zu bestimmen.

9. System gemäß Anspruch 8, wobei der LED-Konverter (10) dazu ausgelegt ist, den wenigstens einen bestimmten Betriebs- und/oder Wartungsparameter:
- zur Einstellung oder Regelung des Betriebs des LED-Moduls (1) zu verwenden,
- in einem zugeordneten Speicher abzulegen,
- optisch und/oder akustisch anzuzeigen, und/oder
- über eine drahtlose oder drahtgebundene Schnittstelle, ggf. auf externe Abfrage hin, auszusenden.

10. System gemäß Anspruch 8 oder 9, wobei
der wenigstens eine Betriebs- und/oder Wartungsparameter ein Sollstrom durch eine an das LED-Modul (1) angeschlossene LED-Strecke (3), ein Alterungsparameter, eine Betriebszeitdauer, und/oder ein Spektrum eines von der LED-Strecke (3) emittierten Lichts ist.

11. System gemäß einem der Ansprüche 8 bis 10, wobei der LED-Konverter (10) dazu ausgelegt ist,
das LED-Modul (1) basierend auf dem wenigstens einen bestimmten Betriebs- und/oder Wartungsparameter zu identifizieren.

12. System gemäß einem der Ansprüche 8 bis 11, wobei der LED-Konverter (10) dazu ausgelegt ist,
durch Einstellen eines ersten Versorgungsstromes oder eines zweiten Versorgungsstromes für das LED-Modul (1) selektiv zwischen einem Modus zur Erfassung einer Leistungsaufnahme des LED-Moduls (1) und einem Modus zum Leuchtbetrieb einer an das LED-Modul (1) angeschlossenen LED-Strecke (3) zu wechseln.

13. System gemäß einem der Ansprüche 8 bis 12, wobei der LED-Konverter (10) dazu ausgelegt ist,
eine Spannungsmessung zur direkten Erfassung der Leistungsaufnahme des LED-Moduls (1) durchzuführen.

14. System gemäß einem der Ansprüche 8 bis 12, wobei der LED-Konverter (10) dazu ausgelegt ist,
eine indirekte Erfassung der Leistungsaufnahme des LED-Moduls (1) durchzuführen.

15. System gemäß Anspruch 14, wobei der LED-Konverter (10) dazu ausgelegt ist,
eine Änderung der Leistungsaufnahme des LED-Moduls (1) durch eine Änderung eines Tastverhältnisses einer Taktung des LED-Konverters (10) zu erfassen.

16. System gemäß einem der Ansprüche 8 bis 15, wobei der LED-Konverter (10) dazu ausgelegt ist
- einen Kondensator (11) über eine Last des LED-Moduls (1) zu entladen,
- einen Entladestrom des Kondensators (11) direkt, oder indirekt über eine Entladezeit zu bestimmen, und
- den wenigstens einen Betriebs- und/oder Wartungsparameter des LED-Moduls (1) basierend auf diesem Entladestrom zu bestimmen.

17. System gemäß einem der Ansprüche 8 bis 16, wobei das System eine LED-Leuchte ist.

18. Verfahren zum Übermitteln von Informationen von einem LED-Modul (1) an einen LED-Konverter (10), der LED-Konverter (10) aufweisend einen hochfrequent getakteten Wandler, vorzugsweise einen isolierten Sperrwandler oder resonanten Halbbrückenwandler, und das LED-Modul (1) aufweisend Anschlüsse für den das LED-Modul (1) versorgenden LED-Konverter (10)_{;} wobei in einem ersten Schritt der LED-Konverter (10) das LED-Modul (1) mit einem vorgegebenen konstanten Strom, der kleiner als der Nennstrom der LED-Strecke (3) ist, oder einer vorgegebenen konstanten Spannung, die kleiner als die Durchlassspannung der LED-Strecke (3) ist, versorgt, wobei mit dem Anlegen des vorgegebenen konstanten Stroms oder der konstanten Spannung eine Startphase beginnt;
wobei in einem zweiten Schritt eine Schaltung (4) des LED-Moduls (1), die dazu ausgebildet ist, bei einer Aktivierung eine Wirkleistungslast darzustellen, aktiviert wird, wenn der konstante Strom oder die konstante Spannung angelegt wird, wobei
die aktivierte Schaltung (4) des LED-Moduls (1) eine wiederholte Änderung der Leistungsaufnahme des LED-Moduls (1) gemäß wenigstens einem vorgegebenen Protokoll bewirkt, und wobei
der LED-Konverter (10) während der Startphase eine sich wiederholt ändernde Leistungsaufnahme des LED-Moduls (1) erfasst; und wobei in einem dritten Schritt die Schaltung (4) des LED-Moduls (1) deaktiviert wird, wobei die deaktivierte Schaltung (4) keine Wirkleistungslast darstellt,
**dadurch gekennzeichnet**
**dass** die Schaltung (4) sich im dritten Schritt nach Ablauf einer vorgegebenen Zeitspanne ab Beginn der Startphase automatisch selbst deaktiviert.

19. Verfahren nach Anspruch 18,
wobei der Konverter (10) basierend auf der erfassten Leistungsaufnahme des LED-Moduls (1) wenigstens einen Betriebs- und/oder Wartungsparameter des LED-Moduls (1) bestimmt.

## Claims

1. LED module (1) having:
- terminals for an LED converter (10) that supplies the LED module (1) with a supply voltage;
- additional terminals (2) for an LED series (3);
- a circuit (4) that can be activated if a predetermined constant current that is less than the rated current of the LED series (3) or a predetermined constant voltage that is less than the forward voltage of the LED series (3) is applied to the LED module (1) at the terminals for the LED converter (10), wherein a start phase begins with the application of the predetermined constant current or of the constant voltage;
wherein the circuit (4) is designed to represent, upon activation, a variable-current, active power load which produces a repeated change in the power consumption of the LED module (1) according to at least one predetermined protocol,
wherein the circuit (4) can be deactivated and, upon being deactivated, is designed to not represent an active power load, and
**characterized in that**
the circuit (4) has means for automatically deactivating itself after a predetermined time interval has elapsed since the beginning of the start phase.

2. LED module (1) according to claim 1, wherein
the circuit (4) is designed to encode at least one operating and/or maintenance parameter of the LED module (1) via the change in the power consumption according to the at least one predetermined protocol.

3. LED module (1) according to claim 1 or 2, wherein
the at least one predetermined protocol specifies a frequency and/or an amplitude and/or a duty cycle of the change in the power consumption of the LED module (1).

4. LED module (1) according to one of claims 1 through 3, wherein
the circuit (4) is designed in such a way that the change in the power consumption of the LED module (1) is effected depending on a value of the constant voltage according to one of several predetermined protocols.

5. LED module (1) according to one of claims 1 through 4, wherein
the circuit (4) comprises a timer circuit (6) which is designed to specify a frequency of the change in the power consumption of the LED module (1).

6. LED module (1) according to one of claims 1 through 5, wherein
at least one sensor is provided on the LED module (1), which sensor is designed to influence an electrical parameter of the circuit (4).

7. LED module (1) according to claim 6, wherein
the at least one sensor is a light sensor having a light-dependent resistance, and
the light sensor is connected to the circuit (4) in such a way that a change in the light-dependent resistance changes the active power load of the circuit (4).

8. System having an LED module (1) according to one of claims 1 through 7 with an LED series (3) and an LED converter (10),
wherein the LED converter (10) has a high-frequency clocked converter, preferably an isolated flyback converter, and
the high-frequency clocked converter is operated as a constant current source at least in a time-limited start phase, and
the LED converter (10) is designed to supply the LED module (1) during the start phase with the predetermined constant current that is less than the rated current of the LED series (3) or with the constant voltage that is less than the forward voltage of the LED series (3),
wherein the clocked converter is designed to detect a repeatedly changing power consumption of the LED module (1) on the primary side of a transformer of the high-frequency clocked converter during the start phase and
to determine, based upon the detected power consumption, at least one operating and/or maintenance parameter of the LED module (1).

9. System according to claim 8, wherein the LED converter (10) is designed:
- to use the at least one determined operating and/or maintenance parameter to adjust or regulate the operation of the LED module (1),
- to store the at least one determined operating and/or maintenance parameter in an associated memory,
- to optically and/or acoustically indicate the at least one determined operating and/or maintenance parameter, and/or
- to send out the at least one determined operating and/or maintenance parameter via a wireless or wired interface, optionally upon an external query.

10. System according to claim 8 or 9, wherein
the at least one operating and/or maintenance parameter is a rated current through an LED series (3) connected to the LED module (1), an aging parameter, an operation time duration, and/or a spectrum of a light emitted by the LED series (3).

11. System according to one of claims 8 through 10, wherein the LED converter (10) is designed
to identify the LED module (1) on the basis of the at least one determined operating and/or maintenance parameter.

12. System according to one of claims 8 through 11, wherein the LED converter (10) is designed
to selectively switch between a mode for detecting a power consumption of the LED module (1) and a mode for illuminating an LED series (3) connected to the LED module (1) by adjusting a first supply current or a second supply current for the LED module (1).

13. System according to one of claims 8 through 12, wherein the LED converter (10) is designed
to carry out a voltage measurement for directly detecting the power consumption of the LED module (1).

14. System according to one of claims 8 through 12, wherein the LED converter (10) is designed
to carry out an indirect detection of the power consumption of the LED module (1).

15. System according to claim 14, wherein the LED converter (10) is designed
to detect a change in the power consumption of the LED module (1) through a change of a duty cycle of a clocking of the LED converter (10).

16. System according to one of claims 8 through 15, wherein the LED converter (10) is designed
- to discharge a capacitor (11) via a load of the LED module (1),
- to determine a discharge current of the capacitor (11) directly, or indirectly via a discharge time, and
- to determine the at least one operating and/or maintenance parameter of the LED module (1) on the basis of said discharge current.

17. System according to one of claims 8 through 16, wherein the system is an LED luminaire.

18. Method for transmitting information from an LED module (1) to an LED converter (10), the LED converter (10) having a high-frequency clocked converter, preferably an isolated flyback converter or resonant half-bridge converter, and
the LED module (1) having terminals for the LED converter (10) that supplies the LED module (1);
wherein, in a first step, the LED converter (10) supplies the LED module (1) with a predetermined constant current that is less than the rated current of the LED series (3) or with a predetermined constant voltage that is less than the forward voltage of the LED series (3), wherein a start phase begins with the application of the predetermined constant current or of the constant voltage;
wherein, in a second step, a circuit (4) of the LED module (1), which is designed to represent an active power load upon activation, is activated if the constant current or the constant voltage is applied, wherein
the activated circuit (4) of the LED module (1) effects a repeated change in the power consumption of the LED module (1) according to at least one predetermined protocol, and wherein
the LED converter (10) detects a repeatedly changing power consumption of the LED module (1) during the start phase; and
wherein, in a third step, the circuit (4) of the LED module (1) is deactivated, wherein the deactivated circuit (4) does not represent an active power load,
**characterized in that**
the circuit (4) automatically deactivates itself in the third step after a predetermined time interval has elapsed since the beginning of the start phase.

19. Method according to claim 18,
wherein the converter (10) determines at least one operating and/or maintenance parameter of the LED module (1) on the basis of the detected power consumption of the LED module (1).

## Revendications

1. Module de DEL (1), qui présente :
- des connecteurs pour un convertisseur à DEL (10) alimentant le module de DEL (1) en tension d'alimentation ;
- d'autres connecteurs (2) pour une section à DEL (3) ;
- un circuit (4), qui peut être activé lorsqu'un courant constant prédéfini, qui est inférieur au courant nominal de la section à DEL (3) ou une tension constante prédéfinie, qui est inférieure à la tension directe de la section à DEL (3) est appliqué(e) aux connecteurs pour le convertisseur à DEL (10) au module de DEL (1), une phase de démarrage commençant lors de l'application du courant constant prédéfini ou de la tension constante prédéfinie ;
le circuit (4) étant conçu pour représenter, lors d'une activation, une charge active à variation de courant, qui provoque une modification répétée de la puissance absorbée par le module de DEL (1) selon au moins un protocole prédéfini,
le circuit (4) pouvant être désactivé et étant conçu, lors d'une désactivation, pour ne pas représenter de charge, et
**caractérisé en ce que**
le circuit (4) présente des moyens pour se désactiver automatiquement après la fin d'un laps de temps prédéfini à partir du début de la phase de démarrage.

2. Module de DEL (1) selon la revendication 1,
le circuit (4) étant conçu pour coder au moins un paramètre de fonctionnement et/ou de maintenance du module de DEL (1) par la modification de la puissance absorbée selon ledit au moins un protocole prédéfini.

3. Module de DEL (1) selon la revendication 1 ou 2,
ledit au moins un protocole prédéfini prédéfinissant une fréquence et/ou une amplitude et/ou un rapport cyclique de la modification de la puissance absorbée du module de DEL (1).

4. Module de DEL (1) selon l'une quelconque des revendications 1 à 3,
le circuit (4) étant conçu de telle sorte que la modification de la puissance absorbée du module de DEL (1) est provoquée en fonction d'une valeur de la tension constante selon l'un parmi les plusieurs protocoles prédéfinis.

5. Module de DEL (1) selon l'une quelconque des revendications 1 à 4,
le circuit (4) comprenant un circuit de temporisation (6) conçu pour prédéfinir une fréquence de la modification de la puissance absorbée du module de DEL (1).

6. Module de DEL (1) selon l'une quelconque des revendications 1 à 5,
le module de DEL (a) présentant au moins un capteur, conçu pour influencer un paramètre électrique du circuit (4).

7. Module de DEL (1) selon la revendication 6,
ledit au moins un capteur étant un capteur de lumière présentant une résistance dépendant de la lumière, et
le capteur de lumière étant relié au circuit (4) de telle sorte qu'une modification de la résistance dépendant de la lumière modifie la charge active du circuit (4).

8. Système présentant un module de DEL (1) selon l'une quelconque des revendications 1 à 7 comprenant une section à DEL (3) et un convertisseur à DEL (10),
le convertisseur à DEL (10) présentant un convertisseur cadencé à haute fréquence, de préférence un convertisseur indirect isolé, et
le convertisseur cadencé à haute fréquence étant utilisé au moins dans une phase de démarrage limitée dans le temps en tant que source de courant constant et
le convertisseur à DEL (10) étant conçu pour alimenter le module de DEL (1) pendant la phase de démarrage en courant constant prédéfini, qui est inférieur au courant nominal de la section à DEL (3) ou en tension constante qui est inférieure à la tension directe de la section à DEL (3),
le convertisseur cadencé étant conçu pour détecter, pendant la phase de démarrage, une puissance absorbée se modifiant de manière répétée du module de DEL (1) sur le côté primaire d'un transformateur du convertisseur cadencé à haute fréquence, et
pour déterminer, sur la base de la puissance absorbée détectée, au moins un paramètre de fonctionnement et/ou de maintenance du module de DEL (1).

9. Système selon la revendication 8, le convertisseur à DEL (10) étant conçu pour :
- utiliser ledit au moins un paramètre de fonctionnement ou de maintenance déterminé pour le réglage ou la régulation du fonctionnement du module de DEL (1),
- enregistrer ledit au moins un paramètre de fonctionnement ou de maintenance déterminé dans une mémoire associée,
- afficher ledit au moins un paramètre de fonctionnement ou de maintenance déterminé de manière optique et/ou acoustique, et/ou
- émettre ledit au moins un paramètre de fonctionnement ou de maintenance déterminé via une interface sans fil ou filaire, le cas échéant suite à une requête externe.

10. Système selon la revendication 8 ou 9,
ledit au moins un paramètre de fonctionnement ou de maintenance déterminé étant un courant de consigne dans une section à DEL (3) connectée au module de DEL (1), un paramètre de vieillissement, une durée de fonctionnement et/ou un spectre d'une lumière émise par la section à DEL (3).

11. Système selon l'une quelconque des revendications 8 à 10, le convertisseur à DEL (10) étant conçu pour
identifier le module de DEL (1) sur la base dudit au moins un paramètre de fonctionnement ou de maintenance déterminé.

12. Système selon l'une quelconque des revendications 8 à 11, le convertisseur à DEL (10) étant conçu pour
basculer sélectivement, par réglage d'un premier courant d'alimentation ou d'un deuxième courant d'alimentation pour le module de DEL (1), entre un mode de détection d'une puissance absorbée du module de DEL (1) et un mode de fonctionnement d'éclairage d'une section à DEL (3) connectée au module de DEL (1).

13. Système selon l'une quelconque des revendications 8 à 12, le convertisseur à DEL (10) étant conçu pour
effectuer une mesure de tension pour la détection directe de la puissance absorbée du module de DEL (1).

14. Système selon l'une quelconque des revendications 8 à 12, le convertisseur à DEL (10) étant conçu pour
effectuer une détection indirecte de la puissance absorbée du module de DEL (1).

15. Système selon la revendication 14, le convertisseur à DEL (10) étant conçu pour
détecter une modification de la puissance absorbée du module de DEL (1) par une modification du rapport de cycle d'un cadencement du convertisseur à DEL (10).

16. Système selon l'une quelconque des revendications 8 à 15, le convertisseur à DEL (10) étant conçu pour
- décharger un condensateur (11) via une charge du module de DEL (1),
- déterminer directement ou indirectement, via un temps de décharge, un courant de décharge du condensateur (11), et
- déterminer ledit au moins un paramètre de fonctionnement et/ou de maintenance du module de DEL (1) sur la base de ce courant de décharge.

17. Système selon l'une quelconque des revendications 8 à 16, le système étant un éclairage à DEL.

18. Procédé pour transmettre des informations entre un module de DEL (1) et un convertisseur à DEL (10), le convertisseur à DEL (10) présentant un convertisseur cadencé à haute fréquence, de préférence un convertisseur indirect isolé ou un convertisseur à demi-pont résonant, et
le module de DEL (1) présentant des connecteurs pour le convertisseur à DEL (10) alimentant le module de DEL (1) ; dans lequel
- dans une première étape, le convertisseur à DEL (10) alimente le module de DEL (1) en un courant constant prédéfini, qui est inférieur au courant nominal de la section à DEL (3) ou en une tension constante prédéfinie, qui est inférieure à la tension directe de la section à DEL (3), une phase de démarrage commençant lors de l'application du courant constant prédéfini ou de la tension constante prédéfinie ;
- dans une deuxième étape, un circuit (4) du module de DEL, qui est conçu pour représenter une charge active lors d'une activation, est activé lorsque le courant constant ou la tension constante est appliqué(e),
le circuit activé (4) du module de DEL (1) provoquant une modification répétée de la puissance absorbée du module de DEL (1) selon au moins un protocole prédéfini, et
le convertisseur à DEL (10) détectant, pendant la phase de démarrage, une puissance absorbée se modifiant de manière répétée du module de DEL (1), et
- dans une troisième étape, le circuit (4) du module de DEL (1) est désactivé, le circuit désactivé (4) ne représentant pas une charge active,
**caractérisé en ce que**
le circuit (4) se désactive automatiquement dans la troisième étape, après la fin d'un laps de temps prédéfini à partir du début de la phase de démarrage.

19. Procédé selon la revendication 18,
le convertisseur (10) déterminant, sur la base de la puissance absorbée détectée du module de DEL (1), au moins un paramètre de fonctionnement et/ou de maintenance du module de DEL (1).
